# EUROPÄISCHE PATENTSCHRIFT

(11) **EP 3 921 541 B1**
(45) Veröffentlichungstag und Bekanntmachung des Hinweises auf die Patenterteilung: **19.10.2022**
(21) Anmeldenummer: 20705144.2
(22) Anmeldetag: 05.02.2020
(51) Int. Cl.: F04B 17/03, F04B 35/04, F04B 49/06, F04B 19/00

(54) **VERFAHREN ZUM BETREIBEN EINES LINEARMOTORVERDICHTERS SOWIE LINEARMOTORVERDICHTER**
LINEAR MOTOR COMPRESSOR AND METHOD FOR OPERATING A LINEAR MOTOR COMPRESSOR
PROCÉDÉ DE FONCTIONNEMENT D'UN COMPRESSEUR DE MOTEUR LINÉAIRE ET COMPRESSEUR DE MOTEUR LINÉAIRE

(30) Priorität: 05.02.2019 EP 19155631
(43) Veröffentlichungstag der Anmeldung: 15.12.2021
(73) Patentinhaber: Burckhardt Compression AG, 8404 Winterthur (CH)
(72) Erfinder: VALÄR, Adrian, Luzi, 8408 Winterthur (CH)
(74) Vertreter: Hepp Wenger Ryffel AG
(86) Internationale Anmeldenummer: PCT/EP2020/052913
(87) Internationale Veröffentlichungsnummer: WO 2020/161210

(56) Entgegenhaltungen:
- WO-A1-03/044365
- DE-A1-102007 034 293
- US-A1- 2018 051 690
- US-B2- 7 456 592

## Beschreibung

Die Erfindung betrifft ein Verfahren zum Betreiben eines Linearmotorverdichters. Die Erfindung betrifft weiter einen Linearmotorverdichter.

### Stand der Technik

Es ist bekannt ein Gas mittels eines Linearmotorverdichters zu verdichten.

Das Dokument US2018/0051690A1 offenbart einen Freikolben-Linearmotorverdichter, bei welchem der Verdichter als ein Hubkolbenverdichter ausgestaltet ist, wobei der Linearmotor zweipolig ausgestaltet ist, und wobei der ganze Freikolben-Linearmotorverdichter bei einer Resonanzfrequenz betrieben wird. Dieser Linearmotorverdichter dient zum Verdichten eines gasförmigen Prozessfluides, insbesondere Erdgas. Dieser Linearmotorverdichter wird während des Betankens eines Erdgasfahrzeuges kontinuierlich und mit einer sinusförmigen Resonanzfrequenz betrieben. Die Betriebsmöglichkeiten dieses Linearmotorverdichters sind äusserst beschränkt und wirtschaftlich nachteilig.

### Darstellung der Erfindung

Aufgabe der Erfindung ist es einen Linearmotorverdichter mit einem vorteilhafteren Betriebsverfahren zum Verdichten und/oder Expandieren eines gasförmigen Prozessfluides zu betreiben. Zudem ist es Aufgabe der Erfindung einen wirtschaftlich vorteilhafteren Linearmotorverdichter zum Verdichten und/oder Expandieren eines gasförmigen Prozessfluides auszubilden.

Diese Aufgabe wird durch ein Verfahren aufweisend die Merkmale von Anspruch 1 gelöst. Die abhängigen Ansprüche 2 bis 18 betreffen weitere vorteilhafte Verfahrensschritte. Die Aufgabe wird weiter gelöst mit einem Linearmotorverdichter aufweisend die Merkmale von Anspruch 19. Die davon abhängigen Ansprüche 20 und 21 betreffen weitere, vorteilhafte Ausgestaltungen.

Die Aufgabe wird insbesondere gelöst mit einem Verfahren zum Betreiben eines Linearmotorverdichters umfassend einen elektrischen Linearmotor, einen Zylinder sowie eine linearbewegliche Freikolbenanordnung mit einem Kolben, wobei der Zylinder und der Kolben eine Verdichtungskammer ausbilden, wobei die Freikolbenanordnung direkt vom Linearmotor angetrieben wird und entlang eines Hubwegs zwischen einem oberen Totpunkt und einem unteren Totpunkt hin- und herbewegt wird, wobei der Verdichtungskammer von Aussen ein Fluid zugeführt wird, wobei das zugeführte Fluid in der Verdichtungskammer verdichtet oder entspannt wird und anschliessend wieder nach Aussen abgegeben wird, wobei dem Linearmotorverdichter zumindest eine Zustandsgrösse vorgegeben wird, und wobei der Linearmotor derart angesteuert wird, dass der Linearmotorverdichter die vorgegebene Zustandsgrösse aufweist.

Die Aufgabe wird weiter insbesondere gelöst mit einem Linearmotorverdichter umfassend zumindest einen elektrischen Linearmotor, einen Zylinder sowie eine linearbewegliche Freikolbenanordnung mit zumindest einem Kolben, wobei der Zylinder und der Kolben zumindest eine Verdichtungskammer ausbilden, wobei die Freikolbenanordnung direkt vom Linearmotor angetrieben ist, wobei die Verdichtungskammer über ein Auslassventil und ein Einlassventil Fluid leitend nach Aussen verbunden ist, wobei eine Ansteuervorrichtung den Linearmotor derart angesteuert, dass die Freikolbenanordnung mit einer vorgegebenen Zustandsgrösse zwischen einem oberen Totpunkt und einem unteren Totpunkt hin- und herbewegt wird.

Vorzugsweise wird als Zustandsgrösse zumindest ein Hubwegpunkt entlang des Hubs oder zumindest ein Hubwegzeitpunkt und diesem zugeordnet eine Sollgeschwindigkeit oder eine Sollbeschleunigung oder eine Sollkraft vorgegeben. Vorzugsweise wird als vorbestimmte Zustandsgrösse eine Relation zwischen dem Hubweg der Freikolbenanordnung und deren Geschwindigkeit vorgegeben, nachfolgend auch als Geschwindigkeits-Weg-Verlauf bezeichnet. Dieser Geschwindigkeits-Weg-Verlauf kann zumindest einen Punkt umfassen, einen Hubweg und eine vorgegebene, zugeordnete Geschwindigkeit, und umfasst vorzugsweise eine Mehrzahl von Punkten, wobei jeder Punkt einen Stelle entlang des Hubwegs und eine dieser Stelle zugeordnete Geschwindigkeit umfasst.

Vorteilhafterweise wird als Zustandsgrösse ein entlang zumindest eines Teilabschnittes des gesamten Hubweges, und vorzugsweise ein entlang des gesamten Hubwegs einzuhaltender Weg-Sollwert-Verlauf, das heisst ein Sollprofil betreffend Hubweg und Sollgeschwindigkeit, Sollbeschleunigung und/oder Sollkraft vorgegeben.

Vorteilhafterweise wird als Zustandsgrösse ein während einer Teilzeitdauer bzw. eines Teilabschnittes des gesamten Hubwegs, und vorzugsweise eine währen der Zeitdauer des gesamten Hubwegs erforderlichen Hubzeit einzuhaltender Zeit-Sollwertverlauf, das heisst ein Sollprofil betreffend Sollgeschwindigkeit, Sollbeschleunigung und/oder Sollkraft in Funktion der Hubzeit vorgegeben.

Um während des Betriebes des Linearmotorverdichters die vorgegebene Zustandsgrösse zu erlangen wird der Linearmotorverdichter vorteilhafterweise mit einer Regelungsstrategie betrieben, bei welcher die Freikolbenanordnung sich aufgrund der in der Verdichtungskammer wirkenden Kräfte und gegebenenfalls zusätzlich noch einwirkenden Reibungskräften "frei" bewegen lässt, wobei der Linearmotor eine ansteuerbare Kraft auf die Freikolbenanordnung ausüben kann und dadurch die freie Bewegung der Freikolbenanordnung von Aussen beeinflusst und vorzugsweise auf eine vorgegebene Weise beeinflusst. Vorzugsweise wird dem Linearmotor ein Geschwindigkeitsprofil oder Kraftprofil in einer Wegabhängigkeit bzw. in einer Zeitabhängigkeit vorgegeben, wobei dieses Kraftprofil während dem Betrieb des Linearmotorverdichters durch einen Regelungseingriff modifiziert werden kann, um sicherzustellen, dass die Freikolbenanordnung die vorgegebene Zustandsgrösse aufweist, bzw. dass sich das Verhalten der Freikolbenanordnung auf Grund des Regelungseingriffs der vorgegebenen Zustandsgrösse annähert.

Bei einer vorteilhaften Regelstrategie wird die Weg-Zeit-Abhängigkeit der Bewegung der Freikolbenanordnung und somit die Weg-Zeit Abhängigkeit der Kolbenbewegung nicht direkt geregelt, das heisst es wird kein vorgegebener Weg-Zeit-Verlauf für die Bewegung der Freikolbenanordnung vorgegeben, sondern der Bewegungsverlauf der Freikolbenanordnung bzw. des Kolbens ergibt sich als Konsequenz aus dem verwendeten bzw. sich auf Grund der einwirkenden Kräfte ergebenden Kraftprofil. Bei diesem Ausführungsbeispiel wird somit über die Vorgabe eines Kraftprofils letztendlich die vorgegebene Zustandsgrösse erreicht. Das verwendete Kraftprofil ist insbesondere an die entsprechende Anwendung und das entsprechende Betriebsverfahren des Linearmotorverdichters angepasst. Der Linearmotorverdichter kann als Anwendung beispielsweise als Verdichter oder als Expander eines Gases betrieben werden. Bevorzugt wird der Linearmotorverdichter zum Verdichten eines Gases betrieben. Bei der Anwendung als Verdichter kann das Betriebsverfahren beziehungsweise das Kraftprofil beispielsweise dahingehend optimiert werden, dass die Freikolbenanordnung während der Verdichtungsphase des Gases relativ schnell, insbesondere mit einer höheren mittleren Geschwindigkeit bewegt wird, und dass die Freikolbenanordnung während der anschliessenden Ausstossphase des Gases mit reduzierter Geschwindigkeit, insbesondere mit einer tieferen mittlere Geschwindigkeit bewegt wird, was den Strömungswiderstand beim Ausströmen des Gases aus der Verdichtungskammer reduziert. Somit ist es beispielweise möglich die Zeit für einen kompletten Zyklus der Verdichtung konstant zu halten, aber, indem die Verdichtungsphase schneller durchlaufen wird und die Ausstossphase langsamer durchlaufen wird, kann der Strömungswiderstand des Gases beim Ausströmen reduziert werden, und damit auch die Energie, welche erforderlich ist, um das Gas aus der Verdichtungskammer zu drücken.

Auf Grund der vorgegebenen Zustandsgrösse kann die Freikolbenanordnung und somit der gesamte Linearmotorverdichter, abhängig von der erwünschten, zu optimierenden Grösse, auf unterschiedlichste Weise betrieben werden. Nebst dem bereit beschriebenen Ausführungsbeispiel kann die Zustandsgrösse beispielsweise derart gewählt sei, dass die maximal vom Linearmotor abzugebende Kraft oder die maximal vom Linearmotor abzugebende Leistung begrenzt ist, oder die zum Betrieb des Linearmotorverdichters erforderliche Energie minimiert wird, indem dem Linearmotor während des Zyklus abschnittweise auch Energie entzogen wird und zeitversetzt wieder dem Linearmotor zugeführt wird. Das erfindungsgemässe Verfahren weist daher den Vorteil auf, dass der Linearmotorverdichter mit einer Vielzahl möglicher, vorgegebener Zustandsgrössen betrieben werden kann. Ein aus dem Stand der Technik bekannter Hubkolbenverdichter, dessen Kolben von einem Kolbentrieb über einen Kreuzkopf angetrieben wird, weist den Nachteil auf, dass die Bewegung des Kolbens starr an die Drehzahl der Kurbelwelle gekoppelt ist, und dass die Geschwindigkeit des Kolbens in Funktion des Drehwinkels der Kurbelwelle insbesondere auch durch die geometrische Anordnung von Kurbelwelle und Kreuzkopf bestimmt wird. Im Gegensatz dazu kann der erfindungsgemässe Linearmotorverdichter durch eine entsprechende Vorgabe einer Zustandsgrösse wie beispielsweise die Sollgeschwindigkeit, die Sollbeschleunigung oder die Sollkraft in Abhängigkeit des Hubs entsprechend dieser Vorgabe auf unterschiedlichste Weise und insbesondere unabhängig von durch eine Kurbelwelle vorgegebene Bewegungsabläufe betrieben werden. Zudem kann das Betriebsverfahren, je nach Erfordernis, auf eine Grösse wie Energieverbrauch, maximale Linearmotorleistung oder maximale Linearmotorkraft optimiert werden.

Der Linearmotorverdichter kann eine einzige Verdichtungskammer umfassen. Besonders vorteilhaft umfasst der Linearmotorverdichter zwei Verdichtungskammern, eine erste und eine zweite Verdichtungskammer. Die Freikolbenanordnung weist vorzugsweise an jeder der zwei in Hubrichtung beabstandeten Stirnseiten einen Kolben auf, wobei diese beiden Kolben von der Freikolbenanordnung gegenläufig bzw. gegengleich betrieben werden, sodass abwechslungsweise in der einen Verdichtungskammer, beispielsweise der erste Verdichtungskammer, ein Verdichten und anschliessend ein Ausstossen eines Fluides, und in der anderen Verdichtungskammer, beispielsweise der zweiten Verdichtungskammer, gleichzeitig ein Entspannen und anschliessend ein Ansaugen des Fluides stattfindet, und umgekehrt.

Der Linearmotor bzw. die Freikolbenanordnung weist besonders bevorzugt eine Hublänge im Bereich zwischen 50 mm und 500 mm auf. Der Linearmotor weist in Hubrichtung nacheinander folgend angeordnet zumindest drei aktiv ansteuerbare Magnetpole auf, und vorzugsweise zwischen 5 bis 50 aktiv ansteuerbare Magnetpole, und besonders vorteilhaft zwischen 10 und 20 ansteuerbare Magnetpole. Eine derartige Anzahl aktiv ansteuerbarer Magnetpole ergibt den Vorteil, dass die vom Linearmotor auf die Freikolbenanordnung bewirkte Kraft während der Bewegung entlang des Hubweges in Funktion des Hubweges oder in Funktion der Zeit durch eine entsprechende selektive Anregung der einzelnen oder gruppenweise geschalteten Magnetpole ansteuerbar ist. In einem vorteilhaften Betriebsverfahren wird dem Linearmotor nur positive elektrische Leistung zugeführt, um dadurch die Freikolbenanordnung anzutreiben. In einem weiteren vorteilhaften Betriebsverfahren wird aus dem Linearmotor entlang zumindest eines Teilabschnittes des gesamten Hubweges elektrische Leistung abgeführt, sodass der Linearmotor innerhalb dieses Teilabschnitts eine Bremswirkung erzeugt, um dadurch die Freikolbenanordnung durch den Linearmotor abzubremsen. Vorteilhafterweise ist die Bremswirkung bzw. die abgegebene Bremsleistung zudem noch in Abhängigkeit des Hubweges ansteuerbar. Der Linearmotor kann somit nur antreibend, oder antreibend und abbremsend, oder in einer Kombination von zumindest zwei der Eigenschaften antreibend, abbremsend und neutral betrieben werden, wobei unter neutral verstanden wird, dass der Linearmotor weder eine antreibende noch eine bremsende Kraft bewirkt. In einem besonders vorteilhaften Betriebsverfahren wird die vom Linearmotor abgeführte elektrische Leistung in einem elektrischen Speicher zwischengespeichert, und anschliessend dem Linearmotor zeitversetzt wieder zugeführt. Dies ermöglicht einen besonders energieeffizienten Betrieb des erfindungsgemässen Linearmotorverdichters. Der Linearmotorverdichter wird vorzugsweise mit einer Drehzahl im Bereich zwischen 200 bis 1000 Umdrehungen pro Minute betrieben beziehungsweise mit einer Hubfrequenz von 200 bis 1000 Perioden bzw. Hin- und Herbewegungen pro Minute betrieben.

Eine Periode der Bewegung der Freikolbenanordnung ist ein kompletter Zyklus einer Bewegung beginnend von einem Startpunkt, wobei einmal der obere Totpunkt und der untere Totpunkt der Kolbenbewegung durchlaufen wird. Eine Periode einer Kolbenbewegung umfasst für die Bewegung vom unteren Totpunkt bis zum oberen Totpunkt eine Verdichtungsphase in der Verdichtungskammer und anschliessend eine Ausstossphase, und umfasst anschliessend für die Bewegung vom oberen Totpunkt bis zum unteren Totpunkt eine Entspannungsphase in der Verdichtungskammer und anschliessend eine Ansaugphase für das zu fördernde Fluid. Der Startpunkt ist dabei grundsätzlich beliebig. Beispielsweise ist der Startpunkt der untere Totpunkt.

Die Freikolbenanordnung wird vorzugsweise mit einem vorbestimmten Geschwindigkeits-Weg-Verlauf zwischen dem oberen Totpunkt und dem unteren Totpunkt hin- und herbewegt.

Vorzugsweise wird die Freikolbenanordnung ausgehend von einem unteren Totpunkt während einer Verdichtungsphase, bis zum Öffnungspunkt des Auslassventils, derart mit einem vorbestimmten Geschwindigkeits-Weg-Verlauf bewegt, dass der Linearmotor eine konstanten oder im Wesentlichen konstante Leistung abzugeben hat. Dies ergibt den Vorteil, dass während der elektrischen Versorgung des Linearmotors keine hohen und allenfalls unvorhersehbaren Stromspitzen auftreten.

Vorzugsweise wird die Freikolbenanordnung ausgehend vom unteren Totpunkt während einer Verdichtungsphase bis zum Öffnungspunkt des Auslassventils und anschliessend während einer Ausstossphase bis zum Schliesspunkt des Auslassventils derart mit einem vorbestimmten Geschwindigkeits-Weg-Verlauf angetrieben wird, dass die mittlere Geschwindigkeit während der Verdichtungsphase höher ist als während der Ausstossphase und/oder dass die mittlere Geschwindigkeit während der Entspannungsphase höher ist als während der Ansaugphase.

In einer vorteilhaften Verfahren weist der vorbestimmten Geschwindigkeits-Weg-Verlauf oder der vorbestimmte Geschwindigkeits-Zeit-Verlauf der Freikolbenanordnung zumindest im Bereich von einem der Schaltpunkte: Öffnen des Auslassventils, Schliessen des Auslassventils, Öffnen des Einlassventils und Schliessen des Einlassventils eine im Vergleich zum übrigen Geschwindigkeits-Weg-Verlauf reduzierte Geschwindigkeit auf, sodass das sich bei reduzierter Geschwindigkeit der Freikolbenanordnung öffnende oder schliessende Auslass- oder Einlassventil mit reduzierter Geschwindigkeit bewegt wird. Die reduzierte Geschwindigkeit des sich öffnenden oder schliessenden Ventils hat vorzugsweise einen reduzierten Verschleiss des Ventils zur Folge, woraus sich vorteilhafterweise eine erhöhe Einsatzdauer bzw. Standzeit des Ventils ergibt.

In einem vorteilhaften Verfahren weist die Verdichtungskammer zwischen einem Schliesspunkt des Auslassventils und dem Öffnungspunkt des Einlassventils einer Expansionsphase auf, wobei der Linearmotor derart angesteuert wird, dass dieser die Freikolbenanordnung während der gesamten Expansionsphase aktiv antreibt.

In einem vorteilhaften Verfahren wird das vom Linearmotorverdichter geförderte Volumen verändert, indem der maximale Hub des Linearmotors beziehungsweise der Ort des oberen Totpunkts und/oder der Ort des unteren Totpunkts verändert wird, sodass das geförderte Volumen kurz oder auch langfristig verändert werden kann, indem dies z.B. reduziert oder erhöht wird.

In einem vorteilhaften Verfahren wird die Freikolbenanordnung während der Hin- und Herbewegung zwischen dem oberen Totpunkt und dem unteren Totpunkt zumindest abschnittweise abgebremst, indem der Linearmotor als Generator betrieben wird. Dadurch ist eine besonders schnelle Geschwindigkeitsreduktion der Freikolbenanordnung möglich. Vorzugsweise wird die freiwerdende Bremsenergie in elektrische Energie gewandelt und für eine spätere Verwendung zwischengespeichert.

In einem vorteilhaften Verfahren wird die linearbewegliche Kolbenanordnung als Expander für ein Fluid betrieben, und der Linearmotor dabei zumindest während eines Teilabschnittes einer Bewegung in Hubrichtung X als Generator betrieben, indem der Verdichtungskammer Linearmotorverdichters nun als Expansionskammer genutzt wird, indem der Expansionskammer über das Auslassventil ein unter Druck stehendes Fluid zugeführt wird, das Fluid in der als Expansionskammer betriebenen Verdichtungskammer expandiert wird, und anschliessend über das Einlassventil ausgestossen wird, und indem die Freikolbenanordnung des als Generator betriebenen Linearmotors mit einem vorbestimmten Geschwindigkeits-Weg Verlauf oder einem vorbestimmten Geschwindigkeits-Zeit Verlauf hin- und herbewegt wird. Dabei wird in einem vorteilhaften Verfahren das Öffnen und Schliessen von Auslassventil und/oder Einlassventil in Abhängigkeit der Stellung der Freikolbenanordnung aktiv angesteuert.

Vorteilhafterweise umfasst der Linearmotorverdichter zumindest einen elektrischen Linearmotor, einen Zylinder sowie eine linearbewegliche Freikolbenanordnung mit zumindest einem Kolben, wobei der Zylinder und der Kolben zumindest eine Verdichtungskammer ausbilden, wobei die Freikolbenanordnung direkt vom Linearmotor angetrieben wird, wobei die Verdichtungskammer über ein Auslassventil und ein Einlassventil Fluid leitend nach Aussen verbunden ist, wobei eine Ansteuervorrichtung den Linearmotor derart angesteuert, dass die Freikolbenanordnung vorzugsweise mit einem vorbestimmten Motor- und/oder Generatorleistungsverlauf zwischen einem oberen Totpunkt und einem unteren Totpunkt hin- und herbewegt wird.

Vorteilhafterweise umfasst der Linearmotorverdichter eine erste und eine zweite Verdichtungskammer, die bezüglich der Freikolbenanordnung gegenläufig angeordnet sind, sodass diese gegengleich wirken. Vorteilhafterweise ist der Linearmotor des Linearmotorverdichters als Motor und/oder als Generator betreibbar, wobei die Ansteuervorrichtung den Linearmotor derart ansteuert, dass die Freikolbenanordnung einen vorbestimmten Geschwindigkeits-Weg-Verlauf oder einen vorbestimmten Geschwindigkeits-Zeit-Verlauf bei der Bewegung zwischen einem oberen Totpunkt und einem unteren Totpunkt aufweist.

Der Linearmotor umfasst zumindest drei Polpaare, und vorzugsweise zwischen 5 und 50 in Längsrichtung des Linearmotors verteilt bzw. gegenseitig beabstandet angeordnete Polpaare.

Der Linearmotorverdichter umfasst zumindest einen elektrischen Linearmotor, einen Zylinder sowie eine linearbewegliche Freikolbenanordnung mit zumindest einem Kolben, wobei der Zylinder und der Kolben zumindest eine Verdichtungskammer ausbilden, wobei die Freikolbenanordnung direkt vom Linearmotor angetrieben ist, wobei die Verdichtungskammer über ein Auslassventil und ein Einlassventil Fluid leitend nach Aussen verbunden ist, wobei eine Ansteuervorrichtung den Linearmotor derart angesteuert, dass die Freikolbenanordnung mit einer vorgegebenen Zustandsgrösse Zₛₒₗₗ zwischen einem oberen Totpunkt und einem unteren Totpunkt hin- und herbewegt wird.

Der erfindungsgemässe Linearmotorverdichter weist den Vorteil auf, dass dieser in einer bevorzugten Ausgestaltung mit Ausnahme der Ventile und der Freikolbenanordnung keine beweglichen Teile aufweist, was die Lebensdauer und den Wirkungsgrad des Linearmotorverdichters verbessert, und zudem die Herstellungskosten, die Installation und die Wartung reduziert. Zudem ist der Linearmotorverdichter vorzugsweise ölfrei ausgestaltet, das heisst es ist kein Öl für Schmierzwecke erforderlich. Der erfindungsgemässe Linearmotorverdichter ist insbesondere zum Verdichten von Gasen wie Erdgas, andere Kohlenwasserstoffe, Wasserstoff oder Luft geeignet. Der erfindungsgemässe Linearmotorverdichter ist jedoch auch zum Expandieren von unter Druck stehenden Gasen geeignet, wobei insbesondere beim Expandieren der Linearmotor zumindest zeitweise als Generator betrieben werden kann. Des Weiteren ist der erfindungsgemässe Linearmotorverdichter auch geeignet gleichzeitig ein Gas zu verdichten und ein Gas zu entspannen bzw. zu expandieren, indem in der einen Kammer des Linearmotorverdichters ein Gas entspannt wird und gleichzeitig in der anderen Kammer des Linearmotorverdichters ein Gas komprimiert wird.

Eine Kombination des Linearmotors in einen Freikolbenverdichter ermöglicht den Bau eines kompakten Linearmotorverdichters. Durch die direkte mechanische Verbindung der beiden Systeme ist das statische und dynamische Verhalten gekoppelt. Daher können eine gute Leistung und ein hoher Wirkungsgrad des Linearmotorverdichters vorzugsweise erreicht werden, wenn Verdichter und Linearmotor so ausgelegt sind, dass sie optimal zusammenarbeiten und vorzugsweise im Bereich einer Resonanzfrequenz betrieben werden. Vorzugsweise unter solchen Betriebsbedingungen kann der Freikolbenverdichter seine Vorteile voll ausschöpfen. Ein Vorteil neben der kompakten Bauweise ist die Tatsache, dass der Kolben auf relativ einfache Weise und daher auch kostengünstig hermetisch gegen Aussen abgedichtet werden kann, weil die beiden Zylinder, in welchen sich die beiden Kolben befinden, kostengünstig dicht gegen Aussen ausgestaltet sein können, was ein Verdichtung von Gasen bei hohen Anforderungen an Umgebungsbedingungen ermöglicht, da am Linearmotorverdichter nur eine äusserst geringe oder keine Leckage des geförderten Gases auftritt. Vorteilhafterweise bilden die beiden Zylinder sowie der Stator des Linearmotors eine gasdichte Aussenhülle. Außerdem sind keine Kurbelmechanismen erforderlich, wie diese bei konventionellen Kolbenverdichtern erforderlich sind. Dadurch entfallen schmierungsbedürftige Teile, die mechanische Energieumwandlungsverluste aufweisen. Durch die Möglichkeit auf Schmierstoffe zu verzichten ist der erfindungsgemässe Linearmotorverdichter auch für Anwendungen mit hohen Reinheitsanforderungen geeignet.

### Kurze Beschreibung der Zeichnungen

Die vorliegende Erfindung wird nachfolgend anhand vorteilhafter Ausführungsformen unter Bezugnahme auf die beigefügten Zeichnungen näher erläutert.

Es zeigen:
Fig. 1 schematisch einen Linearmotorverdichter sowie das zugehörige Druck-Volumen-Diagramm;
Fig. 2 schematisch einen Längsschnitt eines weiteren, doppelwirkenden Linearmotorverdichters;
Fig. 3 schematisch einen Längsschnitt entlang der Schnittlinie F-F durch den Linearmotor des Linearmotorverdichters gemäss Fig. 2;
Fig. 4 schematisch einen Querschnitt entlang der Schnittlinie E-E durch den Linearmotor des Linearmotorverdichters gemäss Fig. 3;
Fig. 5 vier Diagramme eines Betriebsverfahrens eines leerlaufenden Linearmotorverdichters aufzeigend Hub, Geschwindigkeit, Beschleunigung sowie Motorkraft in Funktion der Zeit;
Fig. 6 vier Diagramme eines weiteren Betriebsverfahrens eines leerlaufenden Linearmotorverdichters aufzeigend Hub, Geschwindigkeit, Beschleunigung sowie Motorkraft in Funktion der Zeit;
Fig. 7 ein Geschwindigkeits-Weg-Diagramm der beiden Kolben des Linearmotorverdichters nach Figur 2 gemäss eines ersten Betriebsverfahrens;
Fig. 8 ein Geschwindigkeits-Weg-Diagramm gemäss eines zweiten Betriebsverfahrens;
Fig. 9 ein Geschwindigkeits-Weg-Diagramm gemäss eines dritten Betriebsverfahrens;
Fig. 9a ein Detailaspekt des dritten Betriebsverfahrens;
Fig. 9b ein weiterer Detailaspekt des dritten Betriebsverfahrens;
Fig. 10 eine Ansteuervorrichtung für einen Linearmotorverdichter gemäss Fig. 2.

Grundsätzlich sind in den Zeichnungen gleiche Teile mit gleichen Bezugszeichen versehen.

### Wege zur Ausführung der Erfindung

Figur 1 zeigt schematisch einen Linearmotorverdichter 1 umfassend einen Linearmotor 14 sowie umfassend einen doppelwirkenden Hubkolbenverdichter 15. Der Hubkolbenverdichter 15 umfasst einen Zylinder 2, in welchem ein linear beweglicher Kolben 3 angeordnet ist, der über eine Kolbenstange 9 direkt mit dem Linearmotor 14 verbunden und von diesem direkt angetrieben ist. Unter direkt verbunden oder direkt angetrieben wird hierin verstanden, dass zwischen dem Kolben 3 und dem Linearmotor 14 kein Getriebe angeordnet ist, sodass die Kraft zwischen Linearmotor 14 und Kolben 3 direkt und somit ohne dazwischen geschaltetes Getriebe übertragen wird. In einer möglichen Ausgestaltung könnte zwischen dem Kolben 3 und dem Linearmotor 14 zudem eine flexible Kupplung angeordnet sein, welche vorzugsweise eine unabhängige Ausrichtung von Kolben 3 und Linearmotor 14 erlaubt. Der Zylinderinnenraum 5 wird durch den Kolben 3 in eine erste Verdichtungskammer 5a und eine zweite Verdichtungskammer 5b unterteilt, wobei die erste und die zweite Verdichtungskammer 5a, 5b, bedingt durch die geometrische Anordnung, während des Betriebs gegenläufig betrieben werden. Die erste sowie die zweite Verdichtungskammer 5a, 5b sind jeweils über ein Einlassventil 7a, 7b sowie über ein Auslassventil 6a, 6b Fluid leitend mit einem Aussenraum ausserhalb des Zylinderinnenraums 5 verbunden. Üblicherweise sind nach den Ventilen 6a, 6b, 7a, 7b, wie in Figur 1 andeutungsweise dargestellt, Fluidleitungen angeordnet, welche das Fluid an nachgeordnete Vorrichtungen weiterleiten oder vor vorgeordneten Vorrichtungen zuführen. Aus der Vielzahl möglicher Kolbenstellungen, die der Kolben 3 während dessen Betrieb im Zylinderinnenraum 5 annehmen kann, zeigt Figur 1 drei beispielhafte Stellungen des Kolbens 3, eine erste Kolbenstellung 3a beim unteren Totpunkt X_{UTP}, einer zweite Kolbenstellung 3c beim oberen Totpunkt X_{OPT}, sowie einer dritten Kolbenstellung 3b, wobei die dritte Kolbenstellung 3b derjenigen Stellung entspricht, bei welcher das Auslassventil 6a idealerweise im Öffnungspunkt B geöffnet wird. Auf Grund vorhandener Reibung wird das Auslassventil 6a üblicherweise leicht später bzw. bei einem leicht höheren Druck als der in Fig 1 dargestellte Druck Pa geöffnet, das heisst im Bereich des dargestellten Öffnungspunkts B.

Oberhalb des Hubkolbenverdichters 15 ist das zugehörige, idealisierte p-V-Diagramm, auch als Druck-Volumen-Diagramm bezeichnet, dargestellt, das den Druck P eines vom Hubkolbenverdichter 15 in der ersten Verdichtungskammer 5a komprimierten Gases in Funktion des Volumens der ersten Verdichtungskammer 5a zeigt. Die erste Verdichtungskammer 5a weist ein Hubvolumen V_{H}, ein Saugvolumen Vs sowie ein Totraumvolumen Vₜₒₜ auf, wobei sich das Volumen V gegen rechts vergrössert. Dasselbe Diagramm stellt auch den Druck P des Gases in der ersten Verdichtungskammer 5a in Funktion des Hubs X des Kolbens 3 dar, wobei sich der Hub X im dargestellten Diagramm gegen link positiv vergrössert, sodass die positive Richtung des Hubs X gegen links verläuft. Figur 1 zeigt den Kolben 3 in der ersten Kolbenstellung 3a, bei welcher sich der Kolben 3 im unteren Totpunktes X_{UTP} befindet, wobei das Gas in der ersten Verdichtungskammer 5a einen Saugdruck Ps aufweist. Nachfolgend wird der Verlauf des idealisierten p-V-Diagramms kurz erklärt. Ausgehend vom unteren Totpunkt X_{UTP} wird der Kolben 3 in positiver X-Richtung bewegt, wobei das Einlassventil 7a auf Grund des zunehmenden Drucks in der ersten Verdichtungskammer 5a idealisiert beim Schliesspunkt A selbsttätig geschlossen wird, und das sich in der ersten Verdichtungskammer 5a befindliche Gas währen einer Verdichtungsphase BA auf einen Auslassdruck Pa verdichtet wird, wobei das Auslassventil 6a beim Auslassdruck Pa, das heisst idealisiert beim Öffnungspunkt B selbsttätig geöffnet wird. Während der anschliessenden Ausstoss- oder Ausschubphase BC wird der Kolben 3 zum oberen Totpunkt X_{OTP} hin bewegt, sodass das sich in der ersten Verdichtungskammer 5a befindliche Gas über das Auslassventil 6a ausgestossen wird, bis der Kolben 3 die Stellung des oberen Totpunkts X_{OTP} erreicht hat, und das Auslassventil 6a idealisiert beim Schliesspunkt C geschlossen wird. Während der anschliessenden Entspannungsphase CD wird der Kolben 3 in Richtung zum unteren Totpunkt X_{UTP} hin bewegt, wobei das sich noch in der ersten Verdichtungskammer 5a befindliche Restgas auf einen Saugdruck Ps entspannt wird, sodass das Einlassventil 7a idealisiert beim Öffnungspunkt D selbsttätig geöffnet wird. Während der anschliessenden Ansaugphase DA wird Gas über das Einlassventil 7a in die erste Verdichtungskammer 5a angesaugt, bis der Kolben 3 den unteren Totpunktes X_{UTP} erreicht hat, und das Einlassventil 7a idealisiert beim Schliesspunkt A geschlossen wird. Der Begriff idealisiert im Zusammenhang mit den Punkten A, B, C und D bringt zum Ausdruck, dass diese Punkte im realen Betrieb, bedingt zum Beispiel durch vorhandene Reibungen der Ventile, nicht genau an den in Figur 1 angegebenen Positionen liegen sondern in einem nahen Bereich um die Punkte.

Während des Betriebs des Hubkolbenverdichters 15 wird der in Figur 1 dargestellte, zwischen den Punkten A, B, C und D ablaufende Prozess, ständig wiederholt. Derselbe Prozess läuft zudem in der zweiten Verdichtungskammer 5b derart gegenläufig ab, dass sich die zweite Verdichtungskammer 5b in der Entspannungsphase oder der Saugphase befindet, während sich die erste Verdichtungskammer 5a in der Verdichtungsphase oder der Ausstossphase befindet, und umgekehrt.

In einer besonders vorteilhaften Ausgestaltung öffnen und schliessen sich die Einlassventile 7a, 7b und die Auslassventile 6a, 6b selbsttätig. Es kann sich jedoch auch als vorteilhaft erweisen die Einlassventile 7a, 7b und/oder die Auslassventil 6a, 6b angesteuert zu öffnen und/oder zu schliessen. Dies ist insbesondere dann erforderlich, wenn der Linearmotorverdichter 1 zum Entspannen eines unter einem Druck Pa stehenden Gases verwendet wird, indem der in Figur 1 dargestellte Kreisprozess in Umgekehrter Richtung durchlaufen wird, das heisst entlang der Punkte A,D,C und B zurück zu A, indem das Auslassventil 6a angesteuert geöffnet wird, und Gas unter dem Druck Pa in die ersten Verdichtungskammer 5a einströmt und diese vergrössert, indem sich der Kolben 3 entlang der Linie CB bewegt, bis das Auslassventil 6 im Punkt B geschlossen wird, und das sich in der ersten Verdichtungskammer 5a befindliche Gas entlang der Linie BA entspannt wird, bis der Kolben 3 den unteren Tiefpunkt X_{UTP} erreicht hat, beziehungsweise das Einlassventil 7a im Punkt A angesteuert geöffnet wird. Danach wird der Kolben 3 entlang der Linie AD bewegt, das Gas aus der ersten Verdichtungskammer 5a ausgestossen, und das Einlassventil 7a im Punkt D angesteuert geschlossen. Das sich in der ersten Verdichtungskammer 5a befindliche Restgas wird entlang der Linie DC auf einen Druck Pa komprimiert und das Auslassventil 6 im Punkt C angesteuert geöffnet, sodass wiederum Gas unter Druck Pa in die erste Verdichtungskammer 5a strömt. Besonders vorteilhaft wird der vorhin beschriebene Kreisprozess in Richtung der nacheinander folgenden Punkte A, D, C und B mit einem doppelwirkenden Hubkolbenverdichter 15 aufweisend eine erste und eine zweite Verdichtungskammer 5a, 5b betrieben, wie in Figur 1 dargestellt. Der Kreisprozess in Richtung der nacheinander folgenden Punkte A, D, C und B weist den Vorteil auf, dass der Linearmotor 14 als Lineargenerator betreibbar ist, sodass durch das beschriebene Entspannen des Gases mechanische Energie in elektrische Energie umwandelbar ist. In einer weiteren vorteilhaften Ausgestaltung kann der Linearmotorverdichter 1 somit je nach Bedarf zum Verdichten oder zum Entspannen eines Fluides, oder in einem Mischbetrieb mit zeitweise Verdichten und zweiweise Entspannen des Fluides betrieben werden, wobei dem Linearmotor 15 abhängig von der Betriebsart elektrische Energie zugeführt wird oder elektrische Energie abgeführt wird. In einer weiteren vorteilhaften Ausgestaltung kann der Linearmotorverdichter 1 auch derart betrieben werden, dass jeweils ein Fluid in der ersten Verdichtungskammer 5a verdichtet und ein Fluid in der zweiten Verdichtungskammer 5b entspannt wird, sodass die in der ersten Verdichtungskammer 5a freigesetzte Entspannungsenergie zur Kompression des sich in der zweiten Verdichtungskammer 5b befindlichen Fluids verwendet werden kann.

Der Linearmotorverdichter 1 kann auch umgekehrt betrieben werden, indem ein Fluid in der ersten Verdichtungskammer 5a verdichtet und in der zweiten Verdichtungskammer 5b entspannt wird, nach Bedarf zum Verdichten oder zum Entspannen Dem Linearmotor 15 kann abhängig von der Betriebsart elektrische Energie zugeführt oder elektrische Energie abgeführt werden, oder kann ohne Zufuhr elektrischer Energie im Leerlauf betrieben werden.

In einer weiteren möglichen Ausführungsform des Hubkolbenverdichters 15 könnte auf die zweite Verdichtungskammer 5b verzichtet werden, sodass der Hubkolbenverdichter 15 nur eine erste Verdichtungskammer 5a jedoch keine zweite gegengleich betreibbare Verdichtungskammer 5b aufweist.

Die Figuren 2 bis 4 zeigen ein weiteres Ausführungsbeispiel eines Linearmotorverdichters 1. Dieser Linearmotorverdichter 1 umfasst eine Freikolbenanordnung 16, umfassend einen Linearmotorläufer 10 sowie einen ersten Kolben 3 und einen zweiten Kolben 4. Ein Stator 8 bildet zusammen mit dem Linearmotorläufer 10 einen linearen Permanentmagnet-Synchronmotor 14. Der Linearmotorverdichter 1 umfasst einen Zylinder 2 mit zwei Zylinderinnenräumen 5, wobei eine erste Verdichtungskammer 5a durch einen ersten Zylinder 2a und den ersten Kolben 3 ausgebildet ist, und wobei eine zweite Verdichtungskammer 5b durch einen zweiten Zylinder 2b und den zweiten Kolben 4 ausgebildet ist. Die erste Verdichtungskammer 5a ist über ein erstes Auslassventil 6a sowie ein erstes Einlassventil 7a Fluid leiten nach Aussen verbunden. Die zweite Verdichtungskammer 5b ist über ein zweites Auslassventil 6b sowie ein zweites Einlassventil 7b Fluid leiten nach Aussen verbunden. Die erste und die zweite Verdichtungskammer 5a, 5b werden über die Freikolbenanordnung 16 gegenläufig betrieben. Vorzugsweise sind am ersten und zweiten Kolben 3,4 zudem Dichtungsringe und/oder Lagerringe angeordnet, zum Lagern der Freikolbenanordnung 16 innerhalb der Linearmotorverdichters 1, sowie zum Abdichten der Kolben 3,4 bezüglich der Verdichtungskammern 5a,5b, wobei solche Ringe allgemein bekannt sind und in Figur 2 nicht dargestellt sind. Die Kolben 3,4 könnten auch als Labyrinthkolben ausgestaltet sein, sodass auf Dichtungsringe verzichtet werden kann, weil die Labyrinthstruktur an der Oberfläche des Kolbens 3,4 die Dichtfunktion bewirkt. Figur 3 zeigt einen Längsschnitt entlang der Schnittlinie F-F durch den linearen Permanentmagnet-Synchronmotor 14 umfassend einen Stator 8 mit laminierten Statorsegmenten 8a, umfassend eine Mehrzahl von vorzugsweise individuell ansteuerbaren Statorwicklungen 12a, 12b, 12c, 12d, 12e, 12f zum Erzeugen von aktiv ansteuerbaren Magnetpolen 13a - 13f bzw. Magnetfeldern, und umfassend einen Linearmotorläufer 10 mit einer Mehrzahl von in Längsrichtung gegenseitig beabstandet angeordneten Permanentmagneten 10a, wobei der Linearmotorläufer 10 Teil der Kolbenstange 9 bildet. Die Kolbenstange 9 umfasst Befestigungsabschnitte 9a, mit welchen der erste bzw. der zweite Kolben 3,4 verbunden ist. Zudem umfasst der lineare Permanentmagnet-Synchronmotor 14 vorteilhafterweise zwei Radiallager 11 zum Führen der Kolbenstange 9.

Figur 4 zeigt einen Schnitt entlang der Schnittlinie E-E durch den linearen Permanentmagnet-Synchronmotor 14, mit einem Schnitt durch das Statorsegment 8 und die zweite Statorwicklung 12b, sowie einem Schnitt durch die Kolbenstange 9 und den Permanentmagneten 10a.

Als Linearmotor 14 ist beispielsweise auch ein Permanentmagnetmotor, ein Asynchronmotor oder ein Reluktanzmotor geeignet. Der Linearmotor 14 und somit auch die angetriebenen Kolben 3,4 weist vorteilhafterweise einen maximalen Hub X_{L} im Bereich zwischen 50 mm bis 500 mm auf. Der Linearmotor 14 erlaubt somit relativ langhubige Bewegungen.

Der in den Figuren 2 bis 4 dargestellte Linearmotor 14 umfasst sechs aktiv ansteuerbare Magnetpole 13a - 13f, wobei jeder Pol von einer Statorwicklung 12a - 12f umgeben ist, wobei vorzugsweise jede Statorwicklung 12a - 12f individuell ansteuerbar ist. Der Linearmotor 14 weist vorzugsweise zwischen drei und zehn aktiv ansteuerbare Magnetpole 13a - 13f, oder vorzugsweise zwischen 10 bis 50 aktiv ansteuerbare Magnetpole 13a - 13f auf. Die Anzahl aktiv ansteuerbarer Magnetpole 13a - 13f ist insbesondere abhängig von der Länge des maximalen Hubs X_{L}. Die Anzahl aktiv ansteuerbarer Magnetpole 13a - 13f kann auch einen Einfluss haben wie präzise die vom Stator 8 auf den Linearmotorläufer 10 bewirkte Kraft in Funktion der Zeit beziehungsweise in Funktion des Hubes X ansteuerbar ist.

Figur 5 zeigt beispielhaft Kennlinien 30 bis 33 einer möglichen Ansteuerung eines wie in Figur 1 oder in Figur 2 dargestellten Linearmotors 14, wobei die dargestellten Kennlinien den Fall zeigen, bei welchem der Linearmotor 14 nicht mit dem Hubkolbenverdichter 15 verbunden ist, sondern nur allein und unabhängig vom Hubkolbenverdichter 15 betrieben wird. Die Kennlinie 30 zeigt den Hub X des Linearmotors 14 in Funktion der Zeit t während eines kompletten Zyklus vom unteren Totpunkt X_{UTP} zum oberen Totpunkt X_{OTP} und zurück. Die Kennlinie 31 zeigt die Geschwindigkeit des Linearmotorläufers 10 in Funktion der Zeit t, wobei der Linearmotor 14 derart angesteuert wird, dass die Geschwindigkeit des Linearmotorläufers 10 in Funktion der Zeit im Abschnitt 31a linear zunimmt, im Abschnitt 31b konstant ist, in Abschnitt 13c linear abnimmt und im Abschnitt 13d null ist, sodass der Linearmotorläufer 10 im Stillstand ist. Beim Stillstand des Linearmotorläufer 10 hat dieser, wie aus der Kennlinie 30 ersichtlich, den oberen Totpunkt X_{OTP} erreicht. Bei der Rückbewegung zum unteren Totpunkt X_{UTP} nimmt die Geschwindigkeit des Linearmotorläufers 10 im Abschnitt 31e mit negativem Vorzeichen linear zu, bleibt im Abschnitt 31f konstant, und nimmt im Abschnitt 13g linear ab, bis der Linearmotorläufer 10 beim unteren Totpunkt X_{UTP} zum Stillstand gelangt. Die Kennlinie 32 zeigt die Beschleunigung des Linearmotorläufers 10 in Funktion der Zeit t, wobei der Linearmotorläufer 10 in den Abschnitt 32a und 32g mit konstanter, positiver Beschleunigung beschleunigt wird, in den Abschnitten 32c, 32e mit konstanter negativer Beschleunigung abgebremst wird, und in den Abschnitten 32b, 32d und 32f ohne Beschleunigung bewegt wird. Die Kennlinie 33 zeigt die vom Linearmotor 14 auf den Linearmotorläufer 10 bewirkte Kraft in Funktion der Zeit t, wobei im Abschnitt 33a eine konstante Beschleunigungskraft anliegt, wobei im Abschnitt 33b eine geringe konstante Kraft anliegt zur Überwindung der beim Bewegen der Linearmotorläufers 10 anliegenden Reibungskräfte, und wobei im Abschnitt 33c eine negative Kraft anliegt um den Linearmotorläufer 10 beim oberen Totpunkt X_{OTP} zum Stillstand zu bringen. Während des Stillstands, das heisst während des Abschnitts 33d, liegt keine Beschleunigung an. Danach wird der Linearmotorläufer 10 im Abschnitt 33e durch eine konstante Kraft wieder beschleunigt, durch die im Abschnitt 33f wirkende geringe konstante Kraft zur Überwindung der anliegenden Reibungskräfte in Bewegung gehalten, und durch die im Abschnitt 33g wirkende, konstante Kraft beim unteren Totpunkt X_{UTP} bis zum Still abgebremst. Während den Abschnitten 33c und 33g bremst der Linearmotor 14 den Linearmotorläufer 10 ab, wobei die dabei freigesetzte Energie in Wärme umgewandelt werden kann, wobei der Linearmotor 14 vorzugsweise während den Abschnitten 33c und 33g als Generator betrieben wird, und die dabei freigesetzte elektrische Energie in einem Energiespeicher, vorzugsweise in der Ansteuervorrichtung zwischengespeichert wird.

Der Linearmotor 14 kann über eine entsprechende Ansteuerung durch eine Vielzahl von Möglichkeiten in Funktion der Zeit t oder des Hubs X angesteuert werden, wobei vorzugsweise zumindest eine der Kennlinien von Hub, Geschwindigkeit, Beschleunigung und Motorkraft in Funktion der Zeit t vorgegeben wird, wobei die Ansteuervorrichtung den Linearmotor 14 derart ansteuert, dass sich dieser zumindest annähernd entsprechend der vorgegebenen Kennlinie bewegt. Die Figur 6 zeigt ein weiteres Beispiel einer Ansteuerung des Linearmotors 14. Die Kennlinie 34 zeigt den Hub X des Linearmotors 14 in Funktion der Zeit t während eines kompletten Zyklus. Die Kennlinie 35 zeigt die Geschwindigkeit, die Kennlinie 36 die Beschleunigung und die Kennlinie 37 die Motorkraft des Linearmotors 14 in Funktion der Zeit t. Bis zum Zeitpunkt t₁ weist der Kennlinienverlauf gemäss Figur 6 einen ähnlichen Verlauf auf wie der Kennlinienverlauf gemäss Figur 5, wobei die Zeitachse in Figur 6 wesentlich kürzer ist, d.h. die Bewegung in Figur 6 wesentlich schneller abläuft, was auch daraus erkennbar ist, dass die Werte für Geschwindigkeit, Beschleunigung und Motorkraft in Figur 6 im Vergleich zu Figur 5 wesentlich höher sind.

Die in Figur 6 zwischen dem Zeitpunkt t₁ und dem Gesamtzykluszeitpunkt T, dem Abschluss des kompletten Zyklus, dargestellten Kennlinienverläufe zeigen ein weiteres Ansteuerungsbeispiel des Linearmotors 14. Diese Ansteuerverfahren weist den Vorteil auf, dass alle Kennlinien 34, 35, 36, und 37 zwischen dem Zeitpunkt t₂ und dem Zeitpunkt t₃ sich kontinuierlich verändern und dabei keine Knickstellen aufweisen, was zur Folge hat, dass der Linearmotor 14 sanfter betrieben wird, da Knickstellen üblicherweise eine schlagartige Veränderung des Betriebsverhaltens verursachen, was eine erhöhte mechanische Belastung zur Folge hat. Das in Figur 6 dargestellte Ansteuerungsbeispiel ist nur ein Beispiel aus einer Vielzahl von Möglichkeit den Linearmotor 14 anzusteuern. Die Möglichkeit den Linearmotor 14 mit einer Vielzahl unterschiedlicher Kennlinienverläufe in Funktion der Zeit zu betreiben ergibt den Vorteil, dass ein Hubkolbenverdichter 15, der von einem solchen Linearmotor 14 angetrieben ist, in einer Vielzahl von Möglichkeiten betreibbar ist. Vorzugsweise wird der Linearmotor 14 derart betrieben, dass der linearbeweglichen Freikolbenanordnung 16 zumindest eine Zustandsgrösse Zₛₒₗₗ in Funktion der Zeit t oder in Funktion des Hubes X vorgegeben wird, wobei der Linearmotor 14 derart geregelt angesteuert wird, dass die Freikolbenanordnung 16 die vorgegebene Zustandsgrösse Zₛₒₗₗ aufweist oder zumindest annäherungsweise einnimmt. Diese Ansteuerverfahren erlaubt es den Betrieb des Linearmotorverdichter 1 zum Beispiel bezüglich vorgebbarer Kennzahlen zu optimieren, indem beispielsweise die maximal vom Linearmotor 14 abzugebende Kraft, die maximal zum Betrieb des Linearverdichters 1 erforderliche Leistung, die maximal auftretende Beschleunigung und/oder die maximal auftretende Geschwindigkeit vorgegeben wird, welche während des Betriebs nicht überschritten werden darf.

Wie in den Figuren 1 und 2 dargestellt umfasst der Linearmotorverdichter 1 einen elektrischen Linearmotor 14 sowie einen von diesem angetriebenen Hubkolbenverdichter 15. Die Gesamtdynamik der Bewegung des Linearmotorverdichters 1 wird somit im Wesentlichen bestimmt durch die Dynamik des Linearmotors 14 in Kombination mit der Dynamik des mit dem Linearmotor 14 verbundenen Hubkolbenverdichters 15, wobei die Gesamtdynamik im Wesentlichen bestimmt wird durch die angreifenden Trägheitskräfte, durch die vom Linearmotor 14 bewirkten elektromagnetischen Kräfte, durch die vom Hubkolbenverdichter 15 verursachten bzw. im Hubkolbenverdichter 15 wirkenden Gaskräfte, sowie durch die Bewegung des Kolbens und des Linearmotors 14 verursachten Reibungskräfte.

Nachfolgend wird die Dynamik der Bewegung der Freikolbenanordnung 16 näher beschrieben, indem eine Bewegungsgleichung aufgestellt wird.

Wie in Figur 2 dargestellt, werden die beiden Kolben 3,4 durch die vom Linearmotor 14 bewirkte Kraft in einer in Hubrichtung X verlaufenden Hin- und Herbewegung angetrieben. Der erste Kolben 3 bewegt sich in eine positive Hubrichtung X im Bereich zwischen dem unteren Totpunkt X_{UTP} und dem oberen Totpunkt X_{OTP} hin und her. Der zweite Kolben 4 bewegt sich gegenläufig zum ersten Koben 3 und, wie in Fig 2 dargestellt, in einer positiven Hubrichtung X, im Bereich zwischen dem oberen Totpunkt X_{OTP} und dem unteren Totpunkt X_{UTP}. Da die beiden Kolben 3,4 gegenläufig bewegt werden, wird die Bewegungsanalyse der Freikolbenanordnung 16 nur für den Zyklus des ersten Kolbens 3 betrachtet, der sich in positiver X-Richtung vom unteren Totpunkt X_{UTP} zum oberen Totpunkt X_{OTP} und wieder zurück zum unteren Totpunkt X_{UTP} bewegt. Nach diesem vereinfachten Modell lautet die Gleichung für die zum Bewegen der Freikolbenanordnung 16 durch den Linearmotor 14 aufzubringende Antriebskraft F_{LM} wie folgt: ${{m}_{g}}^{..} x = {F}_{LM} + {F}_{pr} - {F}_{pl} - {F}_{fr} - {F}_{fl}$ wobei m_{g} die Gesamtmasse der Freikolbenanordnung 16 ist, x die Verschiebung bzw. der Hub der Freikolbenanordnung ist, Fₚᵣ und Fₚₗ die Kräfte sind, welche durch den Gasdruck in der rechten, zweiten bzw. der linken, ersten Verdichtungskammer 5b, 5a auf den ersten bzw. zweiten Kolben 3,4 einwirken, und F_{fr} und F_{fl} die Reibungskräfte des rechten, zweiten Kolbens 4 bzw. des linken, ersten Kolbens 3 sind.

Die durch den Gasdruck auf den ersten bzw. zweiten Kolben 3,4 bewirkte Kraft kann entsprechend der folgenden Gleichung berechnet werden: ${F}_{pi} = \frac{π}{4} {{d}_{p}}^{2} {P}_{i}$ wobei dₚ der Durchmesser des ersten bzw. zweiten Kolbens 3,4 und Pi der Gasdruck in der zweiten, rechten Verdichtungskammer 5b (i = 1) bzw. im der ersten, linken Verdichtungskammer 5a (i = r) ist.

In Anbetracht der bekannten Gesamtdynamik des Linearmotorverdichters 1 kann der Ansteuervorrichtung eine Zustandsgrösse Zₛₒₗₗ vorgegeben werden, wobei die Ansteuervorrichtung den Linearmotor 14 derart angesteuert, dass der Linearmotorverdichter 1 die vorgegebene Zustandsgrösse Zₛₒₗₗ zumindest annäherungsweise aufweist.

Als Zustandsgrösse Zₛₒₗₗ kann im einfachsten Fall ein Hubwegpunkt X₁, das heisst ein definierter Punkt entlang des Hubs X, und diesem Hubwegpunkt zugeordnet eine Sollgeschwindigkeit vₛₒₗₗ und/oder eine Sollbeschleunigung aₛₒₗₗ und/oder eine Sollkraft Fₛₒₗₗ der Freikolbenanordnung 16 vorgegeben werden. Anstelle des Hubwegpunktes X₁ könnte auch ein Hubwegzeitpunkt T_{L1} vorgegeben werden, das heisst ein definierter Zeitpunkt innerhalb der Gesamtzykluszeit T, wobei als Referenz der Zeitmessung vorzugsweise der untere Totpunkt X_{UTP} verwendet wird. Als Zustandsgrösse Zₛₒₗₗ kann somit im einfachsten Fall auch ein Hubwegzeitpunkt T_{L1} und diesem zugeordnet eine Sollgeschwindigkeit vₛₒₗₗ und/oder eine Sollbeschleunigung aₛₒₗₗ und/oder eine Sollkraft Fₛₒₗₗ der Freikolbenanordnung 16 vorgegeben werden. Falls es, wie in Figur 9 dargestellt, zum Beispiel darum geht sicherzustellen, dass die Geschwindigkeit der Freikolbenanordnung 16 im Bereich der Punkte B und D reduziert ist, so würde eine Zustandsgrösse Zₛₒₗₗ genügen, welche am Hubwegpunkt X₁ die Geschwindigkeit vₛₒₗₗ und am Hubwegpunkt X₂ die Geschwindigkeit -vₛₒₗₗ vorgibt. Auf ähnliche Weise könnte natürlich auch eine Sollbeschleunigung aₛₒₗₗ und/oder eine Sollkraft Fₛₒₗₗ an einem Hubwegpunkt vorgegeben werden.

Vorteilhafterweise wird als Zustandsgrösse Zₛₒₗₗ ein entlang zumindest eines Teilabschnittes des Hubweges X, und vorzugsweise ein entlang des gesamten Hubwegs X_{L} einzuhaltender Verlauf der Zustandsgrösse Zₛₒₗₗ vorgegeben.

In einem weiteren vorteilhaften Verfahren wird als Zustandsgrösse Zₛₒₗₗ ein während einem Teil der Gesamtzykluszeit T und vorzugsweise ein während der Gesamtzykluszeit T einzuhaltender Verlauf der Zustandsgrösse Zₛₒₗₗ vorgegeben.

In einem weiteren vorteilhaften Verfahren wird als Zustandsgrösse Zₛₒₗₗ ein Geschwindigkeits-Weg-Verlauf zwischen dem unteren Totpunkt X_{UTP} und dem oberen Totpunkt X_{OTP} und/oder dem oberen Totpunkt X_{OTP} und dem unteren Totpunkt X_{UTP} vorgegeben, gemäss dem die Freikolbenanordnung 16 während des Betriebs des in Figur 2 dargestellten Linearmotorverdichters 1 hin- und herbewegt wird. Figur 7 zeigt ein Beispiel eines solchen Betriebsverfahrens des Linearmotorverdichters 1 umfassend sowohl den Linearmotor 14 als auch den Hubkolbenverdichter 15. Figur 7 zeigt als Zustandsgrösse Zₛₒₗₗ Geschwindigkeits-Weg-Verläufe G₁, G₂, G₃, G₄ gemäss einem erfindungsgemässen Betriebsverfahren, das mit Hilfe von Figur 2 erklärt wird. Das Diagramm gemäss Figur 7 zeigt auf der linken Seite, links vom Punkt A, die Bewegung des ersten Kolbens 3, der ausgehend vom Punkt A, dem unteren Totpunkt X_{PTU} , sich gemäss dem Verlauf G₁ über den in Figur 1 dargestellten Punkt B zum Punkt C bewegt, dem oberen Totpunkt X_{OTP}, und der sich gemäss dem Verlauf G₂ über den Punkt D wieder zurück zum Punkt A, dem unteren Totpunkt X_{PTU} bewegt. Das Diagramm gemäss Figur 7 zeigt auf der rechten Seite, rechts vom Punkt A, als Zustandsgrösse Zₛₒₗₗ die Geschwindigkeits-Weg-Verläufe G₃, G₄ des zweiten Kolbens 4. Da der zweite Kolben 4 gegenläufig zum ersten Kolben 3 bewegt wird, führt der zweite Kolben 4 bezüglich dem ersten Kolben 3 eine gegengleiche Bewegung aus, indem der zweite Kolben 4 ausgehend vom Punkt C, dem oberen Totpunkt X_{OTP}, sich gemäss dem Verlauf G₃ über den in Figur 1 dargestellten Punkt D zum Punkt A bewegt, dem unteren Totpunkt X_{UTP}, und der sich gemäss dem Verlauf G₄ über den Punkt B wieder zurück zum Punkt C, dem oberen Totpunkt X_{OTP} , bewegt. Da der erste und der zweite Kolben 3,4 fest miteinander verbunden sind und daher dieselbe Geschwindigkeit aufweisen, mit Ausnahme des unterschiedlichen Vorzeichens der Geschwindigkeit, weisen die Verläufe G₁ und G₃ ansonsten einen identischen Verlauf auf. Aus denselben Gründen weisen auch die Verläufe G₂ und G₄, mit Ausnahme des unterschiedlichen Vorzeichens der Geschwindigkeit, einen identischen Verlauf aus. Vorzugsweise wird der Linearmotorverdichter 1 zwischen dem unteren Totpunkt X_{UTP} und dem oberen Totpunkt X_{OTP} sowie auf dem Rückweg zwischen dem obere Totpunkt X_{OTP} und dem unteren Totpunkt X_{UTP} mit derselben Zustandsgrösse Zₛₒₗₗ beziehungsweise mit demselben Geschwindigkeits-Weg-Verlauf bewegt, sodass alle Verläufe, mit Ausnahme der unterschiedlichen Vorzeichen betreffen Geschwindigkeit, denselben Verlauf G₁, G₂, G₃, G₄ aufweisen. Wie in Figur 7 dargestellt, weist der erste Kolben 3 zwischen den Punkten A und B, der Verdichtungsphase AB, eine erste mittlere Geschwindigkeit Vₘ₁ auf, und weist der Kolben 3 zwischen den Punkten B und C, der Ausstossphase BC, eine zweite mittlere Geschwindigkeit Vₘ₂ auf, wobei die erste mittlere Geschwindigkeit Vₘ₁ grösser ist als die zweite mittlere Geschwindigkeit Vₘ₂. Unter der mittleren Geschwindigkeit wird der gemittelte Geschwindigkeitswert des Kolbens 3 bzw. 4 zwischen zwei Punkten verstanden. Die erste mittlere Geschwindigkeit Vₘ₁ entspricht somit der gemittelten Geschwindigkeit zwischen den Punkten A und B, beziehungsweise entspricht die erste mittlere Geschwindigkeit Vₘ₁ dem zeitlichen Integral der Geschwindigkeit V(t) zwischen den Punkten A und B, geteilt durch die Zeit, welche zur Bewegung des Kolbens 3 zwischen den Punkten A und B erforderlich ist, beziehungsweise entspricht die erste mittlere Geschwindigkeit Vₘ₁ dem Integral der Geschwindigkeit V(X) entlang des Wegs X zwischen den Punkten A und B, geteilt durch die Wegstrecke A-B, welche zur Bewegung des Kolbens 3 zwischen den Punkten A und B erforderlich ist. Desgleichen entspricht die zweite mittlere Geschwindigkeit Vₘ₂ somit der gemittelten Geschwindigkeit zwischen den Punkten B und C, beziehungsweise entspricht die zweite mittlere Geschwindigkeit Vₘ₂ dem Integral der Geschwindigkeit V(t) bzw. V(X) zwischen den Punkten B und C, geteilt durch die Zeit beziehungsweise die Wegstrecke B-C, welche zur Bewegung des Kolbens 3 zwischen den Punkten B und C erforderlich ist.

Wie in Figur 7 dargestellt, weist der erste Kolben 3, während der Rückbewegung vom Punkt C zum Punkt A, zwischen den Punkten C und D, der Entspannungsphase CD, eine dritte mittlere Geschwindigkeit Vₘ₃ auf, und weist der Kolben 3 zwischen den Punkten D und A, der Ansaugphase DA, eine vierte mittlere Geschwindigkeit Vₘ₄ auf, wobei die dritte mittlere Geschwindigkeit Vₘ₃ grösser ist als die vierte mittlere Geschwindigkeit Vₘ₄. Die dritte mittlere Geschwindigkeit Vₘ₃ entspricht somit der gemittelten Geschwindigkeit zwischen den Punkten C und D, beziehungsweise entspricht die dritte mittlere Geschwindigkeit Vₘ₃ dem Integral der Geschwindigkeit V(t) bzw. V(X) zwischen den Punkten C und D, geteilt durch die Zeit beziehungsweise die Wegstrecke C-D, welche zur Bewegung des Kolbens 3 zwischen den Punkten C und D erforderlich ist. Desgleichen entspricht die vierte mittlere Geschwindigkeit Vₘ₄ somit der gemittelten Geschwindigkeit zwischen den Punkten D und A, beziehungsweise entspricht die vierte mittlere Geschwindigkeit Vₘ₄ dem Integral der Geschwindigkeit V(t) bzw. V(X) zwischen den Punkten D und A, geteilt durch die Zeit beziehungsweise die Wegstrecke D-A, welche zur Bewegung des Kolbens 3 zwischen den Punkten D und A erforderlich ist.

Der Linearmotorverdichter 1 wird vorzugsweise derart betrieben, dass die Kolben 3 und 4 auf deren Hin- und Herbewegung, abgesehen von den an den Achsen gemäss Figur 7 erforderlichen Spiegelungen, identische Geschwindigkeits-Weg-Verläufe G₁ und G₄, beziehungsweise identische Geschwindigkeits-Weg-Verläufe G₂ und G₃ aufweisen. In einer weiteren möglichen Betriebsart ist es auch möglich, dass die beiden Kolben 3 und 4 auf deren Hin- und Herbewegung je einen unterschiedlichen Geschwindigkeits-Weg-Verlauf aufweisen, beispielsweise bei deren Bewegung von rechts nach links einen anderen, unterschiedlichen Geschwindigkeits-Weg-Verlauf als bei deren Bewegung von links nach rechts.

Aus dem in Figur 7 dargestellten Geschwindigkeits-Weg-Verlauf G₁ ist beispielsweise auch die Interaktion von Linearmotor 14 und Hubkolbenverdichter 15 nachvollziehbar. Der Verlauf G₁ weist ausgehend vom Punkt A bis zum Hubpunkt X₃ einen relativ schnellen Anstieg auf, was insbesondere darin begründet ist, dass im Hubkolbenverdichter 15 zu Beginn der Kompressionsphase noch kleine Kräfte erforderlich sind. Zudem befindet sich die zweite Verdichtungskammer 5b beziehungsweise das sich darin befindliche Gas in einer Entspannungsphase, sodass dieses Gas den zweiten Kolben 4 antreibt, sodass die Kombination von antreibender Kraft des Linearmotors 14 und die auf den zweiten Kolben 4 wirkende Entspannungskraft ein schnelles Bewegen, d.h. eine zunehmende Geschwindigkeit V bzw. eine Beschleunigung der Freikolbenanordnung 16 zur Folge haben. In einem weiteren vorteilhaften Verfahren wird die Freikolbenanordnung 16 durch den Linearmotor 14 derart schnell angetrieben, dass die Entspannungskraft einen vernachlässigbar kleinen oder gar keinen Beitrag an die Bewegung der Freikolbenanordnung 16 leistet. In Hubrichtung X nach dem Hubpunkt X₃ nimmt die vom Hubkolbenverdichter 15 aufgenommene Kompressionsleistung ständig zu, sodass die Geschwindigkeit der Freikolbenanordnung 16 reduziert wird, was insbesondere gilt, wenn der Linearmotor 14 mit konstanter Leistung betrieben wird. Nach dem Punkt B wird das Auslassventil 6a geöffnet, wobei die Geschwindigkeit der Freikolbenanordnung 16 bedingt durch den am Auslassventil 6a auftretenden Strömungswiderstand weiter abnimmt. Beginnend mit dem Hubpunkt X₄ muss die Freikolbenanordnung 16 abgebremst und bis zum oberen Totpunkt X_{OTP} zum Stillstand gebracht werden, was vorzugsweise dadurch erfolgt, dass der Linearmotor 14 eine Bremskraft erzeugt, und vorteilhafterweise als Generator betrieben wird, wobei die erzeugte elektrische Energie vorzugsweise in einer Ansteuervorrichtung zwischengespeichert wird, beispielsweise um die Freikolbenanordnung 16 im Abschnitt A-X₃ wieder zu beschleunigen.

Die Figur 7 zeigt als Zustandsgrösse Zₛₒₗₗ ein Geschwindigkeits-Weg-Diagramm (v-x-Diagramm). Anstelle eines Geschwindigkeits-Weg-Diagramms könnte als Zustandsgrösse Zₛₒₗₗ beispielsweise auch eine der in den Figuren 5 oder 6 dargestellten Kennlinien 30 bis 37 vorgegeben werden, zum Beispiel Hub, Geschwindigkeit, Beschleunigung oder Kraft in Funktion der Zeit. Zudem könnte auch eine Kombination von mehreren der in den Figuren 5 oder 6 dargestellten Kennlinien 30 bis 37 vorgegeben werden, beispielsweise indem die Zustandsgrösse Zₛₒₗₗ so gewählt wird, dass beispielswiese eine maximale Geschwindigkeit und/oder Beschleunigung und/oder vom Linearmotor 14 abzugebende Kraft und/oder vom Linearmotor 14 verbrauchte elektrische Energie nicht überschritten wird.

In einem vorteilhaften Verfahren wird die Freikolbenanordnung 16 ausgehend vom unteren Totpunkt X_{UTP} während einer Verdichtungsphase AB, bis zum Öffnungspunkt B des Auslassventils 6, derart mit einem vorbestimmten Geschwindigkeits-Weg-Verlauf G₁ bewegt, dass der Linearmotor 14 eine konstanten oder im Wesentlichen konstante Leistung abzugeben hat. Die Leistung berechnet sich aus der vom Linearmotor 14 aufzubringenden Antriebskraft F_{LM} multipliziert mit der Geschwindigkeit V der Freikolbenanordnung 16. Bei vorgegebener konstanter Leistung kann der vorbestimmte Geschwindigkeits-Weg-Verlauf G₁ somit berechnet werden. Dieses Verfahren weist den Vorteil auf, dass der Linearmotorverdichter auch mit geringerer Leistung sicher betrieben werden kann.

Während des kontinuierlichen Betriebs des Linearmotorverdichters 1 weist dieser zwischen den Punkten C und D eine Entspannungsphase CD auf, während welcher das sich im Totvolumen Vₜₒₜ befindliche Gas entspannt wird. In einem möglichen Verfahren kann der Linearmotor 14 zumindest entlang eines Teilabschnittes der Entspannungsphase CD als Generator betrieben werden, indem der Linearmotor 14 die durch die Entspannungskräfte verursachte Bewegung des Kolbens 3,4 durch einen Generatorbetrieb abbremst, wobei die dabei erzeugte elektrische Energie vorzugsweise zwischengespeichert wird. In einem besonders vorteilhaften Verfahren wird der Linearmotor 14 entlang zumindest eines Teilabschnittes der Entspannungsphase CD und vorzugsweise während der gesamten Entspannungsphase CD derart angesteuert, dass der Linearmotor 14 während der gesamten Entspannungsphase CD keine aktiv bremsende Wirkung auf die Freikolbenanordnung 16 ausübt, vorzugsweise derart, dass der Linearmotor 14 während der gesamten Entspannungsphase CD und vorzugsweise während den Punkten C und A, d.h. der gesamten Phase CA eine positive, in Richtung zum unteren Totpunkt X_{UTP} hin wirkende Kraft auf die Freikolbenanordnung 16 ausüben. Durch dieses Verfahren ist sichergestellt, dass die von dem sich im Totraum Vₜₒₜ befindlichen Gas während des Entspannens entlang der Entspannungsphase CD freigesetzte Energie vorzugsweise vollständig in eine Bewegungsenergie der Freikolbenanordnung 16 gewandelt wird, die ein Verdichten des sich in der zweiten Verdichtungskammer 5b befindlichen Gas unterstützt, indem die kinetische Energie der Freikolbenanordnung 16 über den zweiten Kolben 4 auf das Gas übertragen wird.

Figur 8 zeigt ein weiteres, vorteilhaften Betriebsverfahren des in Figur 2 dargestellten Linearmotorverdichters 1. Figur 8 zeigt ein eher schematisches, d.h. geringfügig idealisiert dargestelltes Geschwindigkeits-Weg-Diagramm des ersten Kolbens 3, wobei das Diagramm zur vereinfachten Veranschaulichung des ablaufenden Verfahrens die Geschwindigkeit des ersten Kolbens 3 in Funktion des Hubs X während der Phase AC zeigt, und wobei das Diagramm anschliessend nach rechts die Geschwindigkeit des ersten Kolbens 3 in Funktion des Hubs X während der Phase CA zeigt, wobei zur besseren Veranschaulichung der Hub X während der Phase CA nach rechts verlaufend dargestellt ist, im Unterschied zur Figur 7. An sich befindet sich der erste Koben 3 sowohl am Anfang als auch am Ende des in Figur 8 dargestellten Diagramms im unteren Totpunkt X_{UTP}. Als vorbestimmten Zustandsgrösse Zₛₒₗₗ werden die Verläufe G₁ und G₂ für die Freikolbenanordnung 16 vorgegeben, nämlich Geschwindigkeits-Weg-Verläufe wie in Figur 8 dargestellt. Die Verdichtungsphase AB wird mit relativ hoher Geschwindigkeit, insbesondere mit einer relativ hohen ersten mittleren Geschwindigkeit Vₘ₁, und somit zeitlich relativ schnell durchlaufen. Im Bereich des Öffnungspunktes B des Auslassventils 6 wird die Geschwindigkeit v reduziert, sodass die Freikolbenanordnung 16 während der Ausstossphase BC mit reduzierter Geschwindigkeit, beziehungsweise mit einer im Vergleich zur Verdichtungsphase AB tieferen zweiten mittleren Geschwindigkeit Vₘ₂ bewegt wird. Die Freikolbenanordnung 16 wird ausgehend vom unteren Totpunkt X_{UTP} während einer Verdichtungsphase AB bis zum Öffnungspunkt B des Auslassventils 6 und anschliessend während einer Ausstossphase BC bis zum Schliesspunkt C des Auslassventils 6 derart mit einer vorbestimmten Zustandsgrösse Zₛₒₗₗ, einem vorbestimmten Geschwindigkeits-Weg-Verlauf oder einem vorbestimmten Geschwindigkeits-Zeit-Verlauf, angetrieben, dass die erste mittlere Geschwindigkeit Vₘ₁ während der Verdichtungsphase AB höher ist als die zweite mittlere Geschwindigkeit Vₘ₂ während der Ausstossphase BC und/oder dass die Zeitdauer der Verdichtungsphase AB kürzer ist als die Zeitdauer der Ausstossphase BC. Dieses Verfahren weist insbesondere den Vorteil auf, dass es möglich ist die zeitliche Dauer der Ausstossphase BC zu erhöhen. Diese Verfahren weist den Vorteil auf, dass die Freikolbenanordnung 16 während der Ausstossphase BC, das heisst während dem Ausströmen des Gases aus dem Auslassventil 6a mit reduzierter Geschwindigkeit betrieben werden kann, was den durch das Auslassventil 6a verursachten Ausströmwiderstand reduziert, und was somit auch die durch das Ausströmen bewirkte Verlustenergie reduziert. Da während der Verdichtungsphase AB kein Ausströmen stattfindet kann die Verdichtungsphase AB ohne oder mit äusserst geringer Mehrenergie mit erhöhter Geschwindigkeit bzw. mit einer höheren mittleren Geschwindigkeit durchfahren werden, sodass dafür die Ausstossphase BC vorzugsweise zeitlich verlängert werden kann indem die Ausstossphase BC mit im Vergleich zur Verdichtungsphase AB tieferen mittleren Geschwindigkeit durchfahren wird. Dieses Verfahren weist den Vorteil auf, dass die durch das Ausströmen das Gases über das Auslassventil bewirkte Verlustenergie reduziert werden kann. Bei einer vorgegebenen Zykluszeit Tz einer vollständigen Hin- und Herbewegung des Linearmotorverdichters wird dieser vorteilhafterweise derart betrieben, dass die erste mittlere Geschwindigkeit Vₘ₁ während der Verdichtungsphase AB hoch, vorzugsweise möglichst hoch vorgegeben wird, und dass die zweite mittlere Geschwindigkeit Vₘ₂ tiefer als die erste mittlere Geschwindigkeit Vₘ₁ vorgegeben wird, vorzugsweise möglichst tief, jedoch derart, dass die vorgegebenen Zykluszeit Tz einer vollständigen Hin- und Herbewegung eingehalten wird. Durch dieses Verfahren kann somit, bei vorgegebener Zykluszeit Tz, die zeitliche Dauer der Ausstossphase BC verlängert werden beziehungsweise die Ausfliessgeschwindigkeit des Gases aus dem Zylinderinnenraum beim Auslassventil 6a reduziert werden, was die am Auslassventil auftretende Verlustenergie reduziert. Dieses Verfahren ermöglicht es den Wirkungsgrad des Linearmotorverdichters zu steigern. In einem besonders vorteilhaften Verfahren treibt der Linearmotor 8 die Freikolbenanordnung 16 zumindest während eines Teilabschnitts der Verdichtungsphase AB motorisch an, wobei der Linearmotor 8 die Freikolbenanordnung 16 zumindest während eines Teilabschnitts der Ausstossphase BC abbremst, und dabei vorzugsweise als Generator betrieben wird, welcher elektrische Energie freisetzt, die vorzugsweise zwischengespeichert wird und vorzugsweise wieder verwendet wird zur Speisung des Linearmotors 8 mit elektrischer Energie während der Verdichtungsphase AB. Durch diese kurzfristige Zwischenspeicherung von elektrischer Energie kann der Linearmotorverdichter besonders effizient betrieben werden und dabei insbesondere gewährleisten, dass die erste mittlere Geschwindigkeit Vₘ₁ während der Verdichtungsphase AB höher ist als die zweite mittlere Geschwindigkeit Vₘ₂ während der Ausstossphase BC. Die Zustandsgrösse Zₛₒₗₗ gemäss dem Verlauf G₂ zeigt die Bewegung der Freikolbenanordnung 16 während der Phase CA, beziehungsweise die Bewegung des ersten Kolbens 3 vom oberen Totpunkt X_{OTP} zum unteren Totpunkt X_{UTP}. Sofern der Linearmotorverdichter 1 eine erste und eine Verdichtungskammer 5a, 5b aufweist, die, wie in Figur 2 dargestellt, über gegenläufige Kolben 3,4 verdichtet werden, weisen die beiden Verläufe G₁, G₂ denselben Verlauf auf, mit Ausnahme des Vorzeichens der Geschwindigkeit v, wie in Figur 8 dargestellt. Falls der Linearmotorverdichter 1 nur eine einzige, erste Verdichtungskammer 5a aufweist, können die beiden Verläufe G₁ und G₂ auch einen unterschiedlichen Verlauf aufweisen. Die mittlere Geschwindigkeit Vₘ₃ der Entspannungsphase CD ist wie in Figur 8 dargestellt höher als die mittlere Geschwindigkeit Vₘ₄ der Ansaugphase DA.

Figur 9 zeigt ein weiteres Betriebsverfahren des in Figur 2 dargestellten Linearmotorverdichters 1. Figur 9 zeigt ein Geschwindigkeits-Weg-Diagramm des ersten Kolbens 3. Als vorbestimmte Zustandsgrösse Zₛₒₗₗ werden die Verläufe G₁ und G₂ für die Freikolbenanordnung 16 vorgegeben. Diese Verläufe G₁ und G₂ sind derart gewählt, dass sich der erste bzw. der zweite Kolben 3,4 im Bereich der Punkte A, B, C und D mit geringer bzw. reduzierter Geschwindigkeit v bewegt, wobei die Geschwindigkeit in den Punkten C und A auf 0 m/s reduziert wird, da die Freikolbenanordnung an dieses Umkehrpunkten kurzfristig zum Stillstand kommt. Vorzugsweise wird die Geschwindigkeit im Bereich der Punkte C und A, d.h. insbesondere unmittelbar vor dem Erreichen der Punkte C und A, besonders stark reduziert, sodass diese Geschwindigkeit geringer ist wie in den Punkten B und D. Die Figuren 9a und 9b zeigen die Geschwindigkeit der Figur 9 im Bereich des Punktes C bzw. A im Detail. In einem vorteilhaften Verfahren ist die Geschwindigkeit in den Punkten C und A sehr gering, und liegt beispielsweise unter 0,1 m/s. Die reduzierte Geschwindigkeit in den Punkten C und A hat zur Folge, dass das Einlassventil 7a bzw. das Auslassventil 6a mit geringer Geschwindigkeit geschlossen wird, was zur Folge hat, dass diese Ventile durch dieses sanfte Schliessen mechanisch nur gering beansprucht werden, sodass die Ventile während langer Zeit zuverlässig und vorzugsweise wartungsfrei betreibbar sind. Wie in Figur 9b dargestellt wird die Freikolbenanordnung 16 gegen das Ende des Hubs, zum unteren Totpunkt X_{UTP} hin, zuerst mit einer grösseren negativen Beschleunigung abgebremst, und anschliessend mit einer reduzierten negativen Beschleunigung abgebremst, wobei die Freikolbenanordnung 16 beim Totpunkt X_{UTP} mit reduzierter negativen Beschleunigung bis zum Stillstand abgebremst wird und anschliessend in der entgegengesetzten Richtung wieder beschleunigt wird. Wie in Figur 9a dargestellt wird die Freikolbenanordnung 16 gegen das Ende des Hubs, zum oberen Totpunkt X_{OTP} hin, zuerst mit einer grösseren negativen Beschleunigung abgebremst, und anschliessend mit einer reduzierten negativen Beschleunigung abgebremst, wobei die Freikolbenanordnung 16 beim oberen Totpunkt X_{OTP} mit reduzierter negativen Beschleunigung bis zum Stillstand abgebremst wird, und anschliessend in der entgegengesetzten Richtung wieder beschleunigt wird. Eine Zustandsgrösse Zₛₒₗₗ kann im einfachsten Fall nur aus einem einzigen Punkt bestehen, beispielsweise wie in Figur 9 dargestellt den Hubwegpunkt X₁ mit dem Wert vₛₒₗₗ. Die Ansteuerung erfolgt somit derart, dass die Freikolbenanordnung 16 beim Hubwegpunkt X₁ die Geschwindigkeit vₛₒₗₗ aufweist. Dadurch ist sichergestellt, dass die Geschwindigkeit der Freikolbenanordnung 16 beim Hubwegpunkt X₁ die gewünschte, tiefe Geschwindigkeit vₛₒₗₗ aufweist.

Figur 10 zeigt eine Ansteuervorrichtung 20 zum Betrieb eines Linearmotorverdichters 1. Eine Regelungsvorrichtung 27 erfasst mit zumindest einem Sensor 21 über eine Signalleitung eine Ist-Zustandsgrösse 29a zumindest eine Ist-Zustandsgrösse des Linearmotorverdichters 1, vorzugsweise den Hub X und/oder die Geschwindigkeit v und/oder die Beschleunigung und/oder die angreifende Kraft F der Freikolbenanordnung 16. Über eine Sollwertvorgabevorrichtung ist der Sollwert einer Zustandsgrösse Zₛₒₗₗ vorgegeben. Die Regelungsvorrichtung 27 berechnet aus der Ist-Zustandsgrösse 29a und der Sollzustandsgrösse Zₛₒₗₗ 29e ein Ansteuersignal 29b, das einer Inverteransteuerungsvorrichtung 26 zugeleitet wird. Die Inverteransteuerungsvorrichtung 26 steuert über Steuerleitungen 29c, 29d eine Energieversorgung 23 sowie einen Inverter 22 an, wobei der Inverter 22 eine Mehrzahl von Ansteuerungen umfasst, um über elektrische Leiter 24a, 24b, 24c, 24d eine Mehrzahl von Statorwicklungen 12a, 12b, 12c, 12d individuell anzusteuern. Die Energieversorgung 23 ist über eine Energieleitung 25 mit dem Inverter 22 verbunden. In einer besonders vorteilhaften Ausgestaltung umfasst die Energieversorgung 23 einen Energiespeicher, wobei der Inverter 22 derart ansteuerbar ist, dass elektrische Energie dem Linearmotorverdichter 1 entzogen werden kann und über dem Inverter 22 der Energieversorgung 23 zuführbar ist, in welcher die elektrische Energie gespeichert wird, vorzugsweise kurzfristig, während einem Zeitraum von vorzugsweise weniger als einer Sekunde oder weniger als einer Minute.

## Patentansprüche

1. Verfahren zum Betreiben eines Linearmotorverdichters (1) umfassend einen elektrischen Linearmotor (14), einen Zylinder (2) sowie eine linearbewegliche Freikolbenanordnung (16) mit einem Kolben (3), wobei der Zylinder (2) und der Kolben (3) eine Verdichtungskammer (5) ausbilden, wobei die Freikolbenanordnung (16) direkt vom Linearmotor (14) angetrieben wird und entlang eines Hubwegs (X) zwischen einem oberen Totpunkt (X_{OTP}) und einem unteren Totpunkt (X_{UTP}) hin- und herbewegt wird, wobei der Verdichtungskammer (5) von aussen ein Fluid zugeführt wird, wobei das zugeführte Fluid in der Verdichtungskammer (5) verdichtet oder entspannt wird und anschliessend wieder nach Aussen abgegeben wird, wobei dem Linearmotorverdichter (1) zumindest eine Zustandsgrösse (Zₛₒₗₗ) vorgegeben wird, und wobei der Linearmotor (14) derart angesteuert wird, dass der Linearmotorverdichter (1) die vorgegebene Zustandsgrösse (Zₛₒₗₗ) aufweist, **dadurch gekennzeichnet, dass** die Freikolbenanordnung (16) ausgehend vom unteren Totpunkt (X_{UTP}) während einer Verdichtungsphase (AB) bis zum Öffnungspunkt (B) des Auslassventils (6) und anschliessend während einer Ausstossphase (BC) bis zum Schliesspunkt (C) des Auslassventils (6) derart mit einer vorbestimmten Zustandsgrösse (Zₛₒₗₗ), einem vorbestimmten Geschwindigkeits-Weg-Verlauf, angetrieben wird, dass die mittlere Geschwindigkeit (Vₘ₁) während der Verdichtungsphase (AB) höher ist als die mittlere Geschwindigkeit (Vₘ₂) während der Ausstossphase (BC).

2. Verfahren nach Anspruch 1, **dadurch gekennzeichnet, dass** die Freikolbenanordnung (16) ausgehend vom oberen Totpunkt (X_{OTP}) während einer Entspannungsphase (CD) bis zum Öffnungspunkt (D) des Einlassventils (7) und anschliessend während einer Ansaugphase (DA) bis zum Schliesspunkt (A) des Einlassventils (7) derart mit einer vorbestimmten Zustandsgrösse (Zₛₒₗₗ), einem vorbestimmten Geschwindigkeits-Weg-Verlauf, angetrieben wird, dass die mittlere Geschwindigkeit (Vₘ₃) während der Entspannungsphase (CD) höher ist als die mittlere Geschwindigkeit (Vₘ₄) während der Ansaugphase (DA).

3. Verfahren nach einem der vorhergehenden Ansprüche, **dadurch gekennzeichnet, dass** die Geschwindigkeit der Freikolbenanordnung (16) im Bereich des Öffnungspunkts (B) des Auslassventils (6) reduziert wird auf eine Geschwindigkeit kleiner als die mittlere Geschwindigkeit (Vₘ₁) während der Verdichtungsphase (AB).

4. Verfahren nach einem der vorhergehenden Ansprüche, **dadurch gekennzeichnet, dass** die Geschwindigkeit die Freikolbenanordnung (16) im Bereich des Öffnungspunkts (D) des Einlassventils (7) reduziert wird auf eine Geschwindigkeit kleiner als die mittlere Geschwindigkeit (Vₘ₃) während der Entspannungsphase (CD).

5. Verfahren nach Anspruch 3 oder 4, **dadurch gekennzeichnet, dass** die Freikolbenanordnung (16) nach dem Öffnungspunkts (B) des Auslassventils (6) wieder beschleunigt wird, und/oder dass die Freikolbenanordnung (16) nach dem Öffnungspunkt (D) des Einlassventils (7) wieder beschleunigt wird.

6. Verfahren nach einem der vorhergehenden Ansprüche, **dadurch gekennzeichnet, dass** die Freikolbenanordnung (16) gegen das Ende des Hubs, zum unteren Totpunkt (X_{UTP}) hin, zuerst mit einer grösseren negativen Beschleunigung abgebremst wird, und anschliessend mit einer reduzierten negativen Beschleunigung abgebremst wird, wobei die Freikolbenanordnung (16) beim Totpunkt (X_{UTP}) mit reduzierter negativer Beschleunigung bis zum Stillstand abgebremst wird.

7. Verfahren nach einem der vorhergehenden Ansprüche, **dadurch gekennzeichnet, dass** die Freikolbenanordnung (16) gegen das Ende des Hubs, zum oberen Totpunkt (X_{OTP}) hin, zuerst mit einer grösseren negativen Beschleunigung abgebremst wird, und anschliessend mit einer reduzierten negativen Beschleunigung abgebremst wird, wobei die Freikolbenanordnung (16) beim oberen Totpunkt (X_{OTP}) mit reduzierter negativer Beschleunigung bis zum Stillstand abgebremst wird.

8. Verfahren nach einem der vorhergehenden Ansprüche, **dadurch gekennzeichnet, dass** als Zustandsgrösse (Zₛₒₗₗ) ein Hubwegpunkt (X₁) und diesem zugeordnet eine Sollgeschwindigkeit (Vₛₒₗₗ) der Freikolbenanordnung (16) vorgegeben wird.

9. Verfahren nach einem der vorhergehenden Ansprüche, **dadurch gekennzeichnet, dass** als Zustandsgrösse (Zₛₒₗₗ) ein entlang zumindest eines Teilabschnittes des Hubweges (X), und vorzugsweise entlang des gesamten Hubwegs (X_{L}) einzuhaltendes Sollprofil (Sₛₒₗₗ) vorgegeben wird.

10. Verfahren nach einem der vorhergehenden Ansprüche, **dadurch gekennzeichnet, dass** die vorbestimmte Zustandsgrösse (Zₛₒₗₗ), ein vorbestimmter Geschwindigkeits-Weg-Verlauf, zumindest im Bereich einer der nachfolgenden Punkte:
- Öffnungspunkt (B) des Auslassventils (6),
- Schliesspunkt (C) des Auslassventils (6),
- Öffnungspunkt (D) des Einlassventils (7),
- Schliesspunkt (A) des Einlassventils (7),
eine im Vergleich zum übrigen Geschwindigkeits-Weg-Verlauf reduzierte Geschwindigkeit aufweist, sodass das Auslass- oder Einlassventil (6,7) mit reduzierter Geschwindigkeit bewegt wird.

11. Verfahren nach einem der vorhergehenden Ansprüche, **dadurch gekennzeichnet, dass** die Freikolbenanordnung (16) während der Hin- und Herbewegung zwischen dem oberen Totpunkt (X_{OTP}) und dem unteren Totpunkt (X_{UTP}) zumindest abschnittweise abgebremst wird, indem der Linearmotor (14) als Generator betrieben wird.

12. Verfahren nach einem der vorhergehenden Ansprüche, **dadurch gekennzeichnet, dass** der Linearmotor (14) als Generator betrieben wird, indem der Verdichtungskammer (5) über das Auslassventil (6) ein unter Druck stehendes Fluid zugeführt wird, das Fluid in der Verdichtungskammer (5) expandiert wird, und anschliessend über das Einlassventil (7) ausgestossen wird, und dass die Freikolbenanordnung (16) des als Generator betriebenen Linearmotors (14) mit einem vorbestimmten Geschwindigkeits-Weg Verlauf hin- und herbewegt wird.

13. Linearmotorverdichter (1) umfassend zumindest einen elektrischen Linearmotor (14), einen Zylinder (2) sowie eine linearbewegliche Freikolbenanordnung (16) mit zumindest einem Kolben (3), wobei der Zylinder (2) und der Kolben (3) zumindest eine Verdichtungskammer (5) ausbilden, wobei die Freikolbenanordnung (16) direkt vom Linearmotor (14) angetrieben ist, wobei die Verdichtungskammer (5) über ein Auslassventil (6) und ein Einlassventil (7) Fluid leitend nach Aussen verbunden ist, wobei eine Ansteuervorrichtung (20) den Linearmotor (14) derart angesteuert, dass die Freikolbenanordnung (16) mit einer vorgegebenen Zustandsgrösse (Zₛₒₗₗ) zwischen einem oberen Totpunkt (X_{OTP}) und einem unteren Totpunkt (X_{UTP}) hin- und herbewegt wird, **dadurch gekennzeichnet, dass** die Ansteuervorrichtung (20) die Freikolbenanordnung (16) ausgehend vom unteren Totpunkt (X_{UTP}) während einer Verdichtungsphase (AB) bis zum Öffnungspunkt (B) des Auslassventils (6) und anschliessend während einer Ausstossphase (BC) bis zum Schliesspunkt (C) des Auslassventils (6) derart mit einem vorbestimmten Geschwindigkeits-Weg-Verlauf, ansteuert, dass die mittlere Geschwindigkeit (Vₘ₁) während der Verdichtungsphase (AB) höher ist als die mittlere Geschwindigkeit (Vₘ₂) während der Ausstossphase (BC).

14. Linearmotorverdichter (1) nach Anspruch 13, **dadurch gekennzeichnet, dass** der Linearmotor (14) als Motor und als Generator betreibbar ist, und dass die Ansteuervorrichtung (20) den Linearmotor (14) derart ansteuert, dass die Freikolbenanordnung (16) mit einen vorbestimmten Geschwindigkeits-Weg-Verlauf angetrieben wird bei der Bewegung zwischen einem oberen Totpunkt (X_{OTP}) und einem unteren Totpunkt (X_{UTP}).

15. Linearmotorverdichter (1) nach einem der Ansprüche 13 oder 14, **dadurch gekennzeichnet, dass** die Ansteuervorrichtung (20) ausgestaltet ist den Linearmotor (14) entlang des Hubwegs (X), zwischen dem oberen Totpunkt (X_{OTP}) und dem unteren Totpunkt (X_{UTP}) oder umgekehrt, abschnittweise als Generator und abschnittweise als Motor zu betreiben, wobei die Ansteuervorrrichtung (20) einen Energiespeicher umfasst, zur Zwischenspeicherung der durch den Generator gewonnenen elektrischen Energie.

## Claims

1. Method for operating a linear motor compressor (1) comprising an electric linear motor (14), a cylinder (2) and a linearly movable free piston arrangement (16) with a piston (3), wherein the cylinder (2) and the piston (3) form a compression chamber (5), wherein the free piston arrangement (16) is directly driven by the linear motor (14) and is reciprocated along a stroke path (X) between a top dead point (X_{OTP}) and a bottom dead point (X_{UTP}), wherein a fluid is supplied to the compression chamber (5) from the outside, wherein the supplied fluid is compressed or expanded in the compression chamber (5) and then discharged to the outside again, wherein at least one state variable (Zₛₒₗₗ) is preset for the linear motor compressor (1), and wherein the linear motor (14) is controlled in such a way that the linear motor compressor (1) has the predetermined state variable (Zₛₒₗₗ), **characterized in that in that** the free piston arrangement (16), starting from the bottom dead point (X_{UTP}) during a compression phase (AB) up to the opening point (B) of the outlet valve (6) and subsequently during an ejection phase (BC) up to the closing point (C) of the outlet valve (6), is driven in such a way with a predetermined state variable (Zₛₒₗₗ), a predetermined velocity-path curve, in such a way that the average velocity (Vₘ₁) during the compression phase (AB) is higher than the average velocity (Vₘ₂) during the ejection phase (BC).

2. Method according to claim 1, **characterized in that** the free piston arrangement (16), starting from the top dead point (X_{OTP}) during an expansion phase (CD) up to the opening point (D) of the inlet valve (7) and subsequently during an intake phase (DA) up to the closing point (A) of the inlet valve (7), is driven with a predetermined state variable (Zₛₒₗₗ), a predetermined velocity-path curve, in such a way that the average velocity (Vₘ₃) during the expansion phase (CD) is higher than the average velocity (Vₘ₄) during the intake phase (DA).

3. Method according to any of the preceding claims, **characterized in that** the velocity of the free piston arrangement (16) in the region of the opening point (B) of the outlet valve (6) is reduced to a velocity lower than the average velocity (Vₘ₁) during the compression phase (AB).

4. Method according to any of the preceding claims, **characterized in that** the velocity of the free piston arrangement (16) in the region of the opening point (D) of the inlet valve (7) is reduced to a velocity lower than the average velocity (Vₘ₃) during the expansion phase (CD).

5. Method according to claim 3 or 4, **characterized in that** the free piston arrangement (16) is accelerated again after the opening point (B) of the outlet valve (6), and/or that the free piston arrangement (16) is accelerated again after the opening point (D) of the inlet valve (7).

6. Method according to any of the preceding claims, **characterized in that** the free piston arrangement (16) is first decelerated with a greater negative acceleration towards the end of the stroke, towards the bottom dead point (X_{UTP}), and is subsequently decelerated with a reduced negative acceleration, the free piston arrangement (16) being decelerated at the dead point (X_{UTP}) with reduced negative acceleration until it comes to a standstill.

7. Method according to any of the preceding claims, **characterized in that** the free piston arrangement (16) is first decelerated with a greater negative acceleration towards the end of the stroke, towards the top dead point (X_{OTP}), and is then decelerated with a reduced negative acceleration, the free piston arrangement (16) being decelerated at the top dead point (X_{OTP}) with reduced negative acceleration until it comes to a standstill.

8. Method according to any of the preceding claims, **characterized in that** a stroke travel point (X₁) and, associated therewith, a desired velocity (Vₛₒₗₗ) of the free piston arrangement (16) are predetermined as a state variable (Zₛₒₗₗ).

9. Method according to any of the preceding claims, **characterized in that** a target profile (Sₛₒₗₗ) to be maintained along at least a partial section of the stroke path (X), and preferably along the entire stroke path (X_{L}), is predetermined as the state variable (Zₛₒₗₗ).

10. Method according to any of the preceding claims, **characterized in that** the predetermined state variable (Zₛₒₗₗ), a predetermined velocity-path curve, at least in the region of one of the following points:
- opening point (B) of the outlet valve (6),
- closing point (C) of the outlet valve (6),
- opening point (D) of the inlet valve (7),
- closing point (A) of the inlet valve (7),
has a reduced velocity compared to the rest of the velocity-path curve, so that the outlet or inlet valve (6,7) is moved at reduced velocity.

11. Method according to any of the preceding claims, **characterized in that** the free piston arrangement (16) is decelerated at least in sections during the to-and-fro movement between the top dead point (X_{OTP}) and the bottom dead point (X_{UTP}) by operating the linear motor (14) as a generator.

12. A method according to any of the preceding claims, **characterized in that** the linear motor (14) is operated as a generator by supplying a pressurized fluid to the compression chamber (5) via the outlet valve (6), expanding the fluid in the compression chamber (5), and subsequently discharging it via the inlet valve (7), and **in that** the free piston arrangement (16) of the linear motor (14) operated as a generator is reciprocated with a predetermined velocity-path course.

13. Linear motor compressor (1) comprising at least one electric linear motor (14), a cylinder (2) and a linearly movable free piston arrangement (16) with at least one piston (3), wherein the cylinder (2) and the piston (3) form at least one compression chamber (5), wherein the free piston arrangement (16) is directly driven by the linear motor (14), wherein the compression chamber (5) is fluid-conductively connected to the outside via an outlet valve (6) and an inlet valve (7), wherein a control device (20) controls the linear motor (14) in such a way that the free piston arrangement (16) is moved back and forth with a predetermined state variable (Zₛₒₗₗ) between a top dead point (X_{OTP}) and a bottom dead point (X_{UTP}), **characterized in in that** the control device (20) controls the free piston arrangement (16) starting from the bottom dead point (X_{UTP}) during a compression phase (AB) up to the opening point (B) of the outlet valve (6) and subsequently during an ejection phase (BC) up to the closing point (C) of the outlet valve (6) in such a way with a predetermined velocity-path curve, such that the average velocity (Vₘ₁) during the compression phase (AB) is higher than the average velocity (Vₘ₂) during the ejection phase (BC).

14. Linear motor compressor (1) according to claim 13, **characterized in that** the linear motor (14) is operable as a motor and as a generator, and **in that** the control device (20) controls the linear motor (14) in such a way that the free piston arrangement (16) is driven with a predetermined velocity-path curve during the movement between a top dead point (X_{OTP}) and a bottom dead point (X_{UTP}).

15. Linear motor compressor (1) according to any of the claims 13 or 14, **characterized in that** the control device (20) is designed to operate the linear motor (14) along the stroke path (X), between the top dead point (X_{OTP}) and the bottom dead point (X_{UTP}) or vice versa, in sections as a generator and in sections as a motor, the control device (20) comprising an energy storage unit for temporarily storing the electrical energy obtained by the generator.

## Revendications

1. Procédé de fonctionnement d'un compresseur à moteur linéaire (1) comprenant un moteur linéaire électrique (14), un cylindre (2) ainsi qu'un agencement de piston libre (16) mobile linéairement avec un piston (3), le cylindre (2) et le piston (3) formant une chambre de compression (5), l' agencement de piston libre (16) étant directement entraîné par le moteur linéaire (14) et étant déplacé en va-et-vient le long d'une course (X) entre un point mort haut (X_{OTP}) et un point mort bas (X_{UTP}), un fluide étant amené de l'extérieur à la chambre de compression (5), le fluide amené étant comprimé ou détendu dans la chambre de compression (5) et étant ensuite à nouveau évacué vers l'extérieur, au moins une grandeur d'état (Zₛₒₗₗ) étant prédéfinie pour le compresseur à moteur linéaire (1), et le moteur linéaire (14) étant commandé de telle sorte que le compresseur à moteur linéaire (1) présente la grandeur d'état prédéfinie (Zₛₒₗₗ), **caractérisé en ce que en ce que** l'agencement de piston libre (16), partant du point mort bas (X_{UTP}) pendant une phase de compression (AB) jusqu'au point d'ouverture (B) de la soupape d'échappement (6) et ensuite pendant une phase d'éjection (BC) jusqu'au point de fermeture (C) de la soupape d'échappement (6), fonctionne avec une grandeur d'état prédéterminée (Zₛₒₗₗ), une courbe vitesse-déplacement prédéterminée, de sorte que la vitesse moyenne (Vₘ₁ ) pendant la phase de compression (AB) est supérieure à la vitesse moyenne (Vₘ₂) pendant la phase d'éjection (BC).

2. Procédé selon la revendication 1, **caractérisé en ce que** l'agencement de piston libre (16) part du point mort haut (X_{OTP}) pendant une phase de détente (CD) jusqu'au point d'ouverture (D) de la soupape d'admission (7) et ensuite pendant une phase d'aspiration (DA) jusqu'au point de fermeture (A) de la soupape d'admission (7) de telle manière avec une grandeur d'état prédéterminée (Zₛₒₗₗ), une courbe vitesse-déplacement prédéterminée, de sorte que la vitesse moyenne (Vₘ₃) pendant la phase de détente (CD) est supérieure à la vitesse moyenne (Vₘ₄) pendant la phase d'aspiration (DA).

3. Procédé selon l'une des revendications précédentes, **caractérisé en ce que** la vitesse de l' agencement piston libre (16) au niveau du point d'ouverture (B) de la soupape d'échappement (6) est réduite à une vitesse inférieure à la vitesse moyenne (Vₘ₁) pendant la phase de compression (AB).

4. Procédé selon l'une des revendications précédentes, **caractérisé en ce que** la vitesse de l' agencement piston libre (16) au niveau du point d'ouverture (D) de la soupape d'admission (7) est réduite à une vitesse inférieure à la vitesse moyenne (Vₘ₃) pendant la phase de détente (CD).

5. Procédé selon la revendication 3 ou 4, **caractérisé en ce que** l'agencement à piston libre (16) est à nouveau accéléré après le point d'ouverture (B) de la soupape d'échappement (6), et/ou **en ce que** le dispositif à piston libre (16) est à nouveau accéléré après le point d'ouverture (D) de la soupape d'admission (7).

6. Procédé selon l'une des revendications précédentes, **caractérisé en ce que** l'agencement de piston libre (16) est d'abord freiné vers la fin de la course, vers le point mort inférieur (X_{UTP}), avec une accélération négative plus haut, et est ensuite freiné avec une accélération négative réduite, l'agencement de piston libre (16) étant freiné au point mort (X_{UTP}) avec une accélération négative réduite jusqu'à l'arrêt.

7. Procédé selon l'une des revendications précédentes, **caractérisé en ce que** l'agencement de piston libre (16) est d'abord freiné vers la fin de la course, vers le point mort haut (X_{OTP}), avec une accélération négative plus haut, et est ensuite freiné avec une accélération négative réduite, l'agencement de piston libre (16) étant freiné au point mort haut (X_{OTP}) avec une accélération négative réduite jusqu'à l'arrêt.

8. Procédé selon l'une des revendications précédentes, **caractérisé en ce que** l'on prédéfinit comme grandeur d'état (Zₛₒₗₗ) un point de course (X₁) et, associée à celui-ci, une vitesse de consigne (Vₛₒₗₗ) de l'agencement de piston libre (16).

9. Procédé selon l'une des revendications précédentes, **caractérisé en ce que** l'on prédéfinit comme grandeur d'état (Zₛₒₗₗ) un profil de consigne (Sₛₒₗₗ) à respecter le long d'au moins un tronçon partiel de la course de levage (X), et de préférence le long de la course de levage complète (X_{L}).

10. Procédé selon l'une des revendications précédentes, **caractérisé en ce que** la grandeur d'état prédéterminée (Zₛₒₗₗ), une courbe vitesse-déplacement prédéterminée, se situe au moins dans la zone de l'un des points suivants:
- point d'ouverture (B) de la soupape d'échappement (6),
- point de fermeture (C) de la soupape d'échappement (6),
- point d'ouverture (D) de la soupape d'admission (7),
- point de fermeture (A) de la soupape d'admission (7),
présente une vitesse réduite par rapport au reste de la courbe vitesse-déplacement, de sorte que la soupape d'échappement ou d'admission (6, 7) est déplacée à une vitesse réduite.

11. Procédé selon l'une des revendications précédentes, **caractérisé en ce que** l'agencement de piston libre (16) est freiné au moins par sections pendant le mouvement de va-et-vient entre le point mort haut (X_{OTP}) et le point mort bas (X_{UTP}), en faisant fonctionner le moteur linéaire (14) comme générateur.

12. Procédé selon l'une quelconque des revendications précédentes, **caractérisé en ce que** le moteur linéaire (14) fonctionne comme un générateur en alimentant la chambre de compression (5) en fluide sous pression par l'intermédiaire de la soupape d'échappement (6), en détendant le fluide dans la chambre de compression (5), puis en l'expulsant par l'intermédiaire de la soupape d'admission (7), et **en ce que** l'agencement de piston libre (16) du moteur linéaire (14) fonctionnant comme un générateur est animé d'un mouvement de va-et-vient avec une courbe vitesse-course prédéterminée.

13. Compresseur à moteur linéaire (1) comprenant au moins un moteur linéaire électrique (14), un cylindre (2) ainsi qu'un l'agencement de piston libre (16) mobile linéairement avec au moins un piston (3), le cylindre (2) et le piston (3) formant au moins une chambre de compression (5), l'agencement de piston libre (16) étant entraîné directement par le moteur linéaire (14), la chambre de compression (5) étant reliée à l'extérieur par une soupape d'échappement (6) et une soupape d'admission (7) de manière à conduire le fluide, un dispositif de commande (20) commandant le moteur linéaire (14) de telle manière, que l'agencement de piston libre (16) est déplacé en va-et-vient avec une grandeur d'état prédéfinie (Zₛₒₗₗ) entre un point mort haut (X_{OTP}) et un point mort bas (X_{UTP}), **caractérisé en ce que en ce que** le dispositif de commande (20) commande l'agencement de piston libre (16) à partir du point mort inférieur (X_{UTP}) pendant une phase de compression (AB) jusqu'au point d'ouverture (B) de la soupape d'échappement (6) et ensuite pendant une phase d'éjection (BC) jusqu'au point de fermeture (C) de la soupape d'échappement (6) avec une courbe vitesse-course prédéfinie, de telle sorte que la vitesse moyenne (Vₘ₁) pendant la phase de compression (AB) soit supérieure à la vitesse moyenne (Vₘ₂) pendant la phase d'éjection (BC).

14. Compresseur à moteur linéaire (1) selon la revendication 13, **caractérisé en ce que** le moteur linéaire (14) peut fonctionner comme moteur et comme générateur, et **en ce que** le dispositif de commande (20) commande le moteur linéaire (14) de telle sorte que l'agencement de piston libre (16) fonctionne avec une courbe vitesse-course prédéterminée lors du mouvement entre un point mort haut (X_{OTP}) et un point mort bas (X_{UTP}).

15. Compresseur à moteur linéaire (1) selon l'une des revendications 13 ou 14, **caractérisé en ce que** le dispositif de commande (20) est conçu pour faire fonctionner le moteur linéaire (14) le long de la course (X), entre le point mort haut (X_{OTP}) et le point mort bas (X_{UTP}) ou inversement, par sections comme générateur et par sections comme moteur, le dispositif de commande (20) comprenant un accumulateur d'énergie pour stocker temporairement l'énergie électrique obtenue par le générateur.
